# EUROPÄISCHE PATENTSCHRIFT

(11) **EP 3 190 920 B1**
(45) Veröffentlichungstag und Bekanntmachung des Hinweises auf die Patenterteilung: **19.06.2019**
(21) Anmeldenummer: 15759452.4
(22) Anmeldetag: 04.09.2015
(51) Int. Cl.: A45B 9/02, A63C 11/22

(54) **STOCKGRIFF MIT HANDSCHLAUFE**
POLE HANDLE WITH HANDLE LOOP
POIGNÉE DE CANNE COMPORTANT UNE DRAGONNE

(30) Priorität: 09.09.2014 CH 13582014
(43) Veröffentlichungstag der Anmeldung: 19.07.2017
(73) Patentinhaber: Lekisport AG, 6340 Baar (CH)
(72) Erfinder: KREIS, Wladimir, 73230 Kirchheim (DE); DOLL, Christoph, 73230 Kirchheim (DE); HEIM, Eberhard, 72669 Unterensingen (DE)
(74) Vertreter: Bremi, Tobias Hans
(86) Internationale Anmeldenummer: PCT/EP2015/070239
(87) Internationale Veröffentlichungsnummer: WO 2016/037940

(56) Entgegenhaltungen:
- DE-A1- 19 751 978
- US-A1- 2010 218 347

## Beschreibung

### TECHNISCHES GEBIET

Die vorliegende Erfindung betrifft eine Handhaltevorrichtung mit einem Kupplungselement und einen Stockgriff mit einer hakenartigen Vorrichtung zur selbsteinrastenden Befestigung einer solchen Handhaltevorrichtung, insbesondere für einen Skistock, einen Nordic-Walking-Stock, einen Langlaufstock oder einen Wanderstock.

### STAND DER TECHNIK

Aus dem Stand der Technik sind, beispielsweise aus der DE 299 06 612 Ul, entweder Stockgriffe bekannt, welche in einer Richtung quer zur Stocklängsachse vom Benutzer umgriffen werden, oder aber Stockgriffe mit einem Knauf, wie z.B. aus der DE 10 2006 008 066 A1, die nur für die Umgreifung von oben geeignet sind. Weitere Stockgriffe und Handhaltevorrichtungen sind aus der DE 19751978 A1 und der US 2010/0218347 A1 bekannt.

In der EP 2 168 641 wird ein ergonomischer Stockgriff beschrieben, der sich für beide Arten der Umgreifung eignet. Dieser Stockgriff ermöglicht es, in handlicher und ergonomischer Weise vom Benutzer nicht nur in der von Skistöcken bekannten Umgriffshandstellung aus einer Richtung im Wesentlichen quer zur Stocklängsachse verwendet zu werden, sondern zusätzlich auch zur Abstützung bzw. Abstossung mittels einer Krafteinwirkung von oben, was z.B. vor allem bei geneigtem Terrain nützlich ist. Der dort beschriebene Stockgriff weist eine Vorrichtung zur verstellbaren Befestigung einer an sich konventionellen Handschlaufe auf. Dazu weist der Griffkopf am hinteren Stockgriffbereich eine Ausnehmung zur Aufnahme einer Handhaltevorrichtung bzw. eines mit einer Handhaltevorrichtung verbundenen Klemmelementes auf. Dabei weist die Vorrichtung ein um eine Achse drehbares und/oder schwenkbares Excenterelement auf. Somit wird das im Befestigungsbereich zwischen der Oberfläche des Excenterelements und einem ortsfesten Widerlager geführte Befestigungsmittel, bzw. eine Handschlaufe oder ein daran befestigtes Klemmelement durch Drehung oder Verschwenken des Excenterelements in Feststelldrehrichtung zwischen Excenterelement und Widerlager geklemmt, wobei das Excenterelement über einen Hebel oder Klappgriff zur Klemmung der Handhaltevorrichtung drehbar oder schwenkbar ist. Die Länge der Handschlaufe ist hier einstellbar gehalten, die Handschlaufe ist aber am Stockgriff fest befestigt.

### DARSTELLUNG DER ERFINDUNG

Hier greift die Erfindung ein. Der Erfindung liegt demnach die Aufgabe zugrunde, eine bezüglich des Standes der Technik verbesserte Handhaltevorrichtung für einen Stockgriff zur Verfügung zu stellen. Insbesondere geht es darum, eine Handhaltevorrichtung zur Kupplung an einen Stockgriff für Gehstöcke, Trekkingstöcke, Alpinskistöcke, Langlaufstöcke, Nordic-Walking-Stöcke zu verbessern, insbesondere auch für Stockgriffe mit einem zur Umgreifung von oben geeigneten gewölbten Griffkopf. Ein weitere Aufgabe ist es, einen Stockgriff zur Verfügung zu stellen, der unter anderem, aber nicht zwingend, mit einer solchen Handhaltevorrichtung eingesetzt werden kann.
Die Aufgabe wird unter anderem durch eine Handhaltevorrichtung nach einem der Ansprüche 1-7 gelöst. Die erfindungsgemässe Handhaltevorrichtung dient zur Befestigung an einem Stockgriff, vorzugsweise zur Befestigung an einen Stockgriff nach einem der Ansprüche 8-14, insbesondere bevorzugt für einen Skistock, einen Nordic-Walking-Stock, einen Langlaufstock oder einen Wanderstock, wie beispielsweise in der EP 2 168 641 beschrieben. Die erfindungsgemässe Handhaltevorrichtung eignet sich besonders zur Befestigung an einen Stockgriff gemäss der Ansprüche 8-14 wie weiter unten beschrieben, ist jedoch unabhängig von dem unten beschriebenen Stockgriff eine eigene Erfindung und kann somit auch zur Befestigung an anders ausgestalteten Stockgriffen verwendet werden.
Aus der WO 2006/066423 und der WO 2006/066424 sind ein Stockgriff bzw. eine zur Kupplung an den Stockgriff geeignete Handhaltevorrichtung mit einem selbsteinrastenden Mechanismus bekannt. Zunächst scheint es nicht möglich, einen solchen Kupplungsmechanismus für einen sowohl von oben als auch von der Seite umgreifbaren Stockgriff, wie z.B. in der EP 2 168 641 beschrieben, zu nutzen, da der über das Kupplungselement definierte kurze Abstand zwischen Haltedorn und Handhaltevorrichtung den Benutzer an der Umgreifung des Knaufs von oben hindert. Die hier vorgeschlagene Handhaltevorrichtung respektive der hier vorgeschlagene Stockgriff erlauben das aber mit den entsprechenden Anpassungen in erstaunlich praktischer und effizienter Weise.
Die Handhaltevorrichtung umfasst eine Einführungsöffnung für die Hand, eine erste Austrittsöffnung für den Handrücken und eine zweite Austrittsöffnung für den Daumen, und weist ferner einen zwischen Daumen und den anderen Fingern geführten ersten Streifen auf, an welchem ein Kupplungselement vorgesehen ist, welches selbsteinrastend im und/oder am Stockgriff in einem lösbaren Mechanismus befestigt werden kann. Kern der Erfindung ist, dass der erste Streifen mindestens bereichsweise elastisch ausgebildet ist. Die Elastizität des ersten Streifens, an dem das Kupplungselement befestigt ist, ermöglicht es einem Benutzer, auch bei am Stockgriff befestigter Handhaltevorrichtung den Griffkopf des Stockes von oben zu umgreifen, d.h. von einer seitlichen Umgriffsposition des Griffkörpers in eine Umgriffsposition des Griffkopfes von oben und zurück zu wechseln, je nachdem wie es das Terrain bzw. die Laufbewegung erfordert.
Vorzugsweise ist der erste Streifen mindestens in einem handaussenflächenseitigen Bereich der Handhaltevorrichtung elastisch, d.h. in einem Bereich, der handoberseitig vom Kupplungselement verläuft. Demgegenüber ist es bevorzugt, wenn der vom Kupplungselement ausgehend zum handinnenflächenseitigen Bereich der Handhaltevorrichtung verlaufende Bereich des ersten Streifens nicht-elastisch ausgebildet ist, beispielsweise in Form eines ein- oder mehrschichtigen Gurtbandes, das diesen nicht-elastischen Bereich des ersten Streifens bildet oder im handinnenflächenseitigen Bereich auf den ersten Streifen aufgenäht ist. Die Belastung der Handschlaufe liegt bei Zug der Hand nach unten hin vornehmlich im handinnenflächenseitigen Bereich der Handschlaufe und bei einer Bewegung der Hand nach oben hin vornehmlich im handaussenflächenseitigen Bereich. Es ist daher bevorzugt, dass die Länge des ersten Streifens bei einer Bewegung der Hand nach unten hin nicht oder kaum vergrössert wird, während die Länge des ersten Streifens bei einer Bewegung der Hand nach oben hin (wie beispielsweise bei Umgreifung des Griffkopfes von oben) stark vergrössert wird, sodass der Griffkopf bequem von oben umgriffen werden kann.
Beim Einwirken einer Kraft von 10N ist ein Streifen einer Länge von 5 cm als elastisch zu bezeichnen, wenn er bei dieser Kraft eine Längenveränderung von wenigstens 3 mm, vorzugsweise wenigstens 5 mm, 10 mm oder sogar 15mm oder 20 mm erfährt. Dem gegenüber bedeutet "nicht-elastisch" im Zusammenhang mit dieser Erfindung, dass beim Einwirken der oben genannten Kraft von 10 N auf einen Streifen der gleichen Länge eine Dehnung von weniger als 3 mm, vorzugsweise weniger als 2 mm und insbesondere vorzugsweise weniger als 1 oder 0.5 mm erfolgt.
Die Handhaltevorrichtung weist zwischen dem Daumen und den anderen Fingern bzw. zwischen der ersten Austrittsöffnung für den Handrücken und der zweiten Austrittsöffnung für den Daumen einen zweiten Streifen auf, der einen handaussenflächenseitigen Bereich der Handhaltevorrichtung und einen handinnenflächenseitigen Bereich der Handhaltevorrichtung vorzugsweise einstückig verbindet. Dabei überlagert der erste Streifen den zweiten Streifen unter Bildung eines Zwischenraums. Diese Beabstandung oder Trennung ist nötig, damit beim Umgreifen des Griffkopfes von oben die Handschlaufe in ihrer normalen Passform an der Hand verbleibt, während der erste Streifen unabhängig davon durch seine Elastizität in seiner Länge gedehnt werden kann und somit der Abstand des Kupplungselements von der Hand vergrösserbar ist. Im Bereich unterhalb des Befestigungselements sind beide Streifen lose aufgelegt, damit eine Umgreifbewegung auf den Kopf des Griffes möglich ist. In der nachgeordneten Verlängerung des zweiten Streifens ist dieser auf der Handinnenseite an der Handhaltevorrichtung befestigt, um Zugkräfte in der bestimmungsgemässen Belastungsrichtung aufnehmen zu können.
Gemäss einer weiteren bevorzugten Ausführungsform ist der zweite Streifen im handaussenflächigen Bereich mehrschichtig, d.h. mindestens aus zwei vorzugsweise nicht-elastischen Materialschichten ausgebildet, und der erste, elastische Streifen verläuft im handaussenflächigen Bereich zwischen zwei solchen Materialschichten des zweiten Streifens. Der erste, elastische Streifen ist somit gewissermassen durch einen vorzugsweise im handaussenflächigen Bereich aus dem zweiten Streifen gebildeten Tunnel oder Kanal hindurch geführt. Dabei kann es von Vorteil sein, wenn der erste, elastische Streifen im nicht-gestreckten Zustand nicht oder nur wenig aus dem Tunnel herausragt, und nur aus dem Tunnel herausragt, wenn die Hand des Benutzers den Stockgriff von oben umgreift, d.h. wenn der erste, elastische Streifen beansprucht, bzw. gedehnt wird.
Die Handhaltevorrichtung kann dabei als Handschlaufe oder in Form eines Handschuhs ausgebildet sein. Im Falle eines Handschuhs ist das Kupplungselement an einem ersten Streifen, der den zwischen Daumen und Zeigefinger geführten Streifen bzw. Handschuhabschnitt überlagert, angeordnet. Dabei ist der zwischen Daumen und Zeigefinger geführte Streifen, der Teil des Handschuhs bildet, als zweiter Streifen zu verstehen.
Der erste Streifen ist vorzugsweise ein an der Handhaltevorrichtung befestigter Streifen, der mindestens in einem ersten Bereich aus einem elastischen oder dehnbaren, vorzugsweise gummielastischen Material gebildet ist. Beispielsweise kann der erste, elastische Bereich des elastischen Streifens aus einem elastischen Band bzw. Gummiband oder einem Textilverbundmaterial mit elastischen und unelastischen Bereichen und/oder Bestandteilen gebildet sein. Der erste, elastische Bereich ist vorzugsweise im handaussenflächenseitigen Bereich angeordnet. Es ist auch denkbar, dass der gesamte erste Streifen aus einem elastischen Band ausgebildet ist, der aber im Falle eines nicht-elastischen Bereichs, beispielsweise im handinnenflächenseitigen Bereich der Handschlaufe, in diesem nicht-elastischen Bereich mit einem nicht-elastischen Gurtband vernäht ist.
In einer besonders vorteilhaften Ausführungsform verbindet der erste Streifen den handaussenflächenseitigen Bereich der Handhaltevorrichtung mit dem handinnenflächenseitigen Bereich der Handhaltevorrichtung, bzw. stellt nebst dem zweiten Streifen, eine weitere Verbindung dieser beiden Bereiche dar. Der erste Streifen ist erfindungsgemäss an seinem ersten, handaussenflächenseitigen Ende und an seinem zweiten, handinnenflächenseitigen Ende an der Handhaltevorrichtung befestigt, vorzugsweise durch Annähen.
Dabei ist es besonders bevorzugt, wenn die Handhaltevorrichtung in einem handaussenflächenseitigen Bereich mindestens teilweise mehrlagig ausgebildet ist. In einem solchen Fall ist der erste Streifen vorzugsweise an seinem ersten, handaussenflächenseitigen Ende, welches der Einführungsöffnung für die Hand an der Handoberseite bzw. Handaussenfläche zugewandt ist, zwischen einer ersten Materiallage und einer zweiten Materiallage an der Handhaltevorrichtung befestigt, vorzugsweise angenäht. Die Naht kann dabei durch alle Materiallagen der Handhaltevorrichtung ragen.
Dabei ist es von Vorteil, wenn der handaussenflächenseitige Bereich der Handhaltevorrichtung einen Schlitz bzw. eine Einführungsöffnung aufweist, durch welche der erste Streifen, bzw. der elastische Bereich des ersten Streifens eintreten kann und bis zu seiner Befestigung sozusagen in einem "Tunnel" zwischen zwei Materiallagen geführt wird. Vorzugsweise ist der ausserhalb des Tunnels gelegene Anteil des elastischen Bereichs des ersten Streifens, gemessen vom Kupplungselement bis zum Eintritt des ersten Streifens in den Schlitz bzw. die Einführungsöffnung, kleiner als der getunnelte Anteil, der unter der oberen Materialschicht des handaussenflächenseitigen Bereichs der Handhaltevorrichtung verläuft.
Es ist besonders vorteilhaft, wenn der erste Streifen, bzw. dessen handaussenflächenseitiges Ende, nahe der Einführungsöffnung für die Hand am handaussenflächenseitigen Bereich der Handhaltevorrichtung befestigt ist. Dadurch kann die Länge des elastischen Bereichs des ersten Streifens maximiert werden und somit eine maximale Umgriffsposition des Griffkopfes von oben ermöglicht werden, ohne dass die elastische Rückzugskraft des elastischen Streifens als unbequem empfunden wird, bzw. die Rückzugskraft die Benutzerhand in die seitliche Umgriffsposition zurückzieht. Der Abstand der Befestigung bzw. der Naht von der an die Einführungsöffnung für die Hand grenzenden Kante der Handhaltevorrichtung beträgt dabei maximal 0.5-5 cm, vorzugsweise maximal 0.5-3 cm. Insbesondere bevorzugt liegt diese Befestigung in einem Abstand von 1.5-2.5 cm von dieser Einführungsöffnung für die Hand. Vorzugsweise ist der Abstand des Kupplungselements zu der Befestigung des ersten Streifens im handaussenflächenseitigen Bereich grösser als vom Kupplungselement zur Befestigung des ersten Streifens im handinnenflächenseitigen Bereich der Handhaltevorrichtung.
Erfindungsgemäss ist der erste Streifen in einem Bereich zwischen seiner Befestigung im handaussenflächenseitigen Bereich der Handhaltevorrichtung an seinem ersten, handaussenflächenseitigen Ende und seiner Befestigung im handinnenflächenseitigen Bereich der Handhaltevorrichtung an seinem zweiten, handinnenflächenseitigen Ende, vorzugsweise mindestens in einem Bereich des Kupplungselements bzw. in dessen Nähe nicht an der Handhaltevorrichtung befestigt. Der erste Streifen steht somit in einem Bereich, in dem er den zweiten Streifen, der einstückig den handinnenflächenseitigen Bereich mit dem handaussenflächenseitigen Bereich der Handhaltevorrichtung verbindet, überlagert, unter Bildung eines Zwischenraums vom Hauptkörper der Handhaltevorrichtung ab. In der weiter oben erwähnten Ausführungsform, bei welcher der zweite Streifen im handaussenflächigen Bereich mehrschichtig ausgebildet ist, und bei welcher der erste, elastische Streifen im handaussenflächigen Bereich zwischen zwei solchen Materialschichten des zweiten Streifens verläuft, kann sich der besagte Zwischenraum auf ein Minimum beschränken, d.h. dass der erste Streifen und der zweite Streifen in diesem Überlagerungsbereich einander zwar möglicherweise bereichsweise berühren, aber in diesem Überlagerungsbereich zumindest nicht miteinander verbunden sind, bzw. in diesem Überlagerungsbereich als zwei separate Elemente ausgebildet sind, bzw. relativ zueinander verschieblich sind.
Das Kupplungselement kann beispielsweise als ein gezahntes steifes Element, als eine hakenartige Vorrichtung oder eine vorzugsweise flexible schlaufen-/ring- oder ösenförmige Vorrichtung ausgebildet sein, wobei das Kupplungselement insbesondere bevorzugt als eine flexible Schlaufe oder Öse und im Wesentlichen aus einem dehnungsarmen ggf. geflochtenen Material, oder aus einem umflochtenen oder beschichteten drahtähnlichen Material ausgebildet ist. Vorzugsweise besteht die Schlaufe oder Öse aus einem Kabel oder Bügel oder einer flexiblen Kunststoffschnur mit Eigensteifigkeit. Im Fall der Schlaufe oder Öse ist die Handhaltevorrichtung besonders für die Befestigung an einem Stockgriff gemäss einem der Ansprüche 8-14 geeignet, da dieser eine hakenartige Vorrichtung aufweist, an dem die Handschlaufe angekuppelt werden kann.
Die Handhaltevorrichtung weist vorzugsweise im Bereich zwischen Einführungsöffnung für die Hand und erster Austrittsöffnung für den Handrücken eine variabel festlegbare erste Befestigungsvorrichtung auf, beispielsweise mittels zwei komplementärer Klettbereiche.

Es ist ferner auch eine Aufgabe der Erfindung, einen verbesserten Stockgriff mit einer hakenartigen Vorrichtung zur Befestigung einer Handhaltevorrichtung zur Verfügung zu stellen. Diese Aufgabe wird insbesondere durch einen Stockgriff nach einem der Ansprüche 8-14 gelöst. Der erfindungsgemässe Stockgriff ist für einen Stock, insbesondere bevorzugt für einen Skistock, einen Nordic-Walking-Stock, einen Langlaufstock oder einen Wanderstock geeignet, und weist einen Griffkörper und einen Griffkopf mit einer hakenartigen Vorrichtung zur Befestigung einer Handhaltevorrichtung, insbesondere zur Befestigung einer Handhaltevorrichtung nach einem der Ansprüche 1-7 insbesondere in Form einer Handschlaufe oder eines Handschuhs auf. Der erfindungsgemässe Stockgriff ist unabhängig von der oben beschriebenen Handhaltevorrichtung eine eigene Erfindung. Der erfindungsgemässe Stockgriff kann in Kombination mit der erfindungsgemässen Handschlaufe verwendet werden, es können aber auch andere Handhaltevorrichtungen mit einer schlaufen- oder ösenförmigen Vorrichtung an diesen Stockgriff gekoppelt werden. Der Griffkopf ist vorzugsweise an den oberen Griffkörperbereich angeformt, kann aber auch an ein die zentrale Ausnehmung für das Stockrohr bildendes Rohr angeformt oder auf den oberen Griffkörperbereich oder das Rohr aufgesetzt, oder in das Rohr eingesetzt sein.
Die hakenartige Vorrichtung ist dabei an einem separaten Feststellmodul befestigt oder bildet einen Teil davon. Das Feststellmodul ist in eine von einer Handseite und/oder von oben her zugängliche Ausnehmung, insbesondere in axialer Richtung von oben her zugängliche Ausnehmung des Griffkopfs einsetzbar und im und/oder am Griffkopf befestigbar. Im und/oder am Feststellmodul sind verschiebliche oder verdrehbare Einrastmittel derart angeordnet, dass ein im Wesentlichen von oben in die hakenartige Vorrichtung eingeschobenes, als schlaufen-, ring- oder ösenförmige Vorrichtung ausgebildetes Kupplungselement, welche(s) an der Handhaltevorrichtung vorgesehen ist, selbsteinrastend in bzw. an der hakenartigen Vorrichtung und am Feststellmodul fixiert wird.
Das Feststellmodul ist mittels mindestens eines ersten quer zur Längsachse des Stockgriffs angeordneten Querstifts am Griffkopf befestigt, und zusätzlich mittels eines zweiten Querstiftes am Griffkopf befestigt. Wenigstens einer der Querstifte dient gleichzeitig der Befestigung eines Deckels am Griffkopf, wie untenstehend beschrieben.
Gemäss einer nächsten bevorzugten Ausführungsform weist der Griffkopf einen an seiner Oberseite angeordneten Deckel auf, der gemäss einer besonders bevorzugten Ausführungsform konvex ausgebildet ist und zur Verstärkung allfällige Verstrebungen und/oder Schultern und/oder weitere verstärkende und/oder führende Strukturen aufweisen kann. Vorzugsweise ist der Deckel abnehmbar ausgebildet. Dazu kann der Deckel beispielsweise eine Rastnase aufweisen, welche ins Innere des Kopfbereichs ragt und dort in einer dafür vorgesehenen Struktur selbsteinrastend fixierbar ist. Alternativ dazu kann auch der Griffkopf eine Rastnase aufweisen, welche beim Anbringen des Deckels in einen Hinterschnitt des Deckels einhaken bzw. einrasten kann. Vorzugsweise weist der Deckel an seinem hinteren, einer der Laufrichtung entgegen gesetzten Richtung zugewandten Ende zwei Schenkel auf, die sich im Ruhezustand im Wesentlichen parallel zur Längsachse des Stockgriffs bzw. einer Stocklängsachse erstrecken. Diese Schenkel können je eine Ausnehmung aufweisen, durch welche ein zweiter Querstift bzw. Achsstift quer zur Stocklängsachse und zur Laufrichtung, vorzugsweise parallel zu einer Querachse des Griffkopfs hindurchgeführt werden kann. Die beiden Ausnehmungen der Schenkel fluchten dabei vorzugsweise mit zwei Ausnehmungen im Griffkopf. Mittels des zweiten im Wesentlichen horizontal angeordneten Querstifts kann der Deckel am Kopfbereich und gleichzeitig auch das Feststellmodul zur Befestigung einer Handschlaufe am Griffkopf befestigt werden. Dabei durchstösst der zweite Querstift vorzugsweise den Griffkopf quer zur Stocklängsachse und quer zur Laufrichtung, sowie die beiden Schenkel des Deckels.
Das Feststellmodul weist vorzugsweise einen verschieblich und/oder drehbar gelagerten Rastblock auf, an oder in welchem Einrastmittel angeordnet sind.
Bei einer besonders bevorzugten Ausführungsform weist das Feststellmodul ferner ein Betätigungselement auf, das am Rastblock befestigt ist und von aussen unter Freigeben der Selbsteinrastung gegen Federkraft verkippt werden kann.
Das Betätigungselement bzw. dessen Auslöseknopf ist mit seiner Oberseite vorzugsweise an einer Oberseite des Griffkopfes und/oder an einer zur Handhaltevorrichtung gerichteten Handseite mindestens teilweise konturbildend ausgestaltet. Die Oberseite des Betätigungselements auf der Oberseite des Griffkopfes ist in einer Ruheposition wenigstens teilweise oder insbesondere nahezu vollständig in einer Aussenkontur des Griffkopfes integriert, und bleibt dies vorzugsweise auch während einer Betätigungsbewegung des Betätigungselements bzw. des Auslöseknopfes. Die Aussenkontur des Griffkopfes verläuft dabei von einer Spitze des Griffkopfes bis zu einer handseitigen Grenze zwischen Griffkopf und Griffkörper im Wesentlichen halbkreis- oder bogenförmig.
Es ist besonders vorteilhaft, wenn das Feststellmodul über eine axiale, in einem Hohlraum des Griffkörpers angeordnete Spiralfeder verfügt, die nach unten zur Notauslösung verspannt ist, und deren Spannung vorzugsweise über eine Stellmutter eingestellt werden kann.
Die Einrastmittel sind vorzugsweise derart ausgebildet, dass bei einer über eine normale Benutzungskraft hinausgehenden Belastung in Richtung der Öffnung der hakenartigen Vorrichtung eine Notfallfreigabe der schlaufen-, ring- oder ösenförmigen Vorrichtung erfolgt.
Die Einrastmittel sind vorzugsweise in Form einer Rückhaltenase ausgebildet, welche bevorzugt in Einführungsrichtung nach oben über eine abgeschrägte Flanke verfügt, und welche in gegen die hakenartige Vorrichtung verspannter Position nach unten einen gegen eine bevorzugt einstellbare Kraft eingeschränkten Rastbereich für die schlaufen-, ring- oder ösenförmige Vorrichtung definiert. Die Rückhaltenase ist gemäss einer besonders bevorzugten Ausführungsform vorzugsweise einstückig mit einem federbeaufschlagten Raststift verbunden, bzw. bildet einen Teil davon.
Die Rückhaltenase ist dabei vorzugsweise verschieblich gelagert, wobei ein Verschieben unter Freigeben des eingeschränkten Rastbereiches gegen eine definierte und bevorzugt einstellbare Kraft nach oben ermöglicht ist, und wobei bevorzugt die Kraft über eine Feder oder ein federndes Element gewährleistet ist. Die Rückhaltenase ist vorzugsweise mit einer Spiralfeder oder alternativ mit einer Elastomerfeder oder Schenkelfeder zu einer den Rastbereich abschliessenden Verschiebeposition verspannt, wobei diese Verspannung vorzugsweise einstellbar ist, so dass ein Sicherheitsauslösen nur bei einer Kraft von mehr als 50-250 N erfolgt. Diese Konstruktion bringt somit den Vorteil einer einstellbaren Notfallauslösung des gesamten Feststellmodules. Die Auslösekraft kann in sehr einfacher Weise eingestellt werden, indem z.B. das Feststellmodul aus dem Griffkopf entnommen wird, und die Stellmutter mit einem entsprechenden Werkzeug den Bedürfnissen entsprechend eingestellt wird. Durch die Verwendung einer Spiralfeder ist auch unter verschiedensten Temperaturbedingungen diese Sicherheitsauslösung gewährleistet, und ausserdem ist die Spiralfeder derart gut im Inneren des Stockgriffes versteckt, dass Verschmutzungen, Vereisungen oder ähnliches ausgeschlossen werden können.
Gemäss einer weiteren bevorzugten Ausführungsform weist das Feststellmodul ein Fixierelement auf, an welchem die hakenartige Vorrichtung angeordnet ist, sowie einen Rastblock, an dem die Einrastmittel angeordnet sind und der mittels eines Verankerungselements in Richtung der Längsachse des Stockgriffs nach unten hin im Griffkörper gelagert ist. Dieses Feststellmodul weist vorzugsweise ferner ein dreh- und/oder kippbares Betätigungselement auf, welches zur Freigabe der Selbsteinrastung ausgebildet ist, wobei der Rastblock und das Betätigungselement vom Fixierelement umgriffen sind und/oder im Fixierelement mindestens teilweise aufgenommen sind.
Eine besonders vorteilhafte Ausführungsform der vorliegenden Erfindung umfasst einen Stockgriff nach einem der Ansprüche 8-14 mit einer Handhaltevorrichtung nach einem der Ansprüche 1-7, bzw. einen Stock, insbesondere einen Skistock, einen Nordic-Walking-Stock, einen Langlaufstock oder einen Wanderstock, mit einem Stockgriff nach einem der Ansprüche 8-14, und einer am Stockgriff befestigten bzw. befestigbaren Handhaltevorrichtung nach einem der Ansprüche 1-7.
Ein wesentlicher Vorteil dieser modularen Konstruktion ist die vereinfachte Montage des als gesamte Einheit hergestellten Feststellmodules. Durch die modulare Bauweise des Feststellmoduls ist das Feststellmodul ist als Einzelbaugruppe herstellbar und kann in einen Griffkopf bzw. Griffkörper eingesetzt werden. Zudem wird durch die Aufnahme des Feststellmoduls in der Ausnehmung des Griffkopfes der Haltedorn bzw. die hakenförmige Vorrichtung optimal in der Aussenkontur des Stockgriffes eingebettet, und wird nicht als störend empfunden.
Weitere Ausführungsbeispiele sind in den abhängigen Ansprüchen beschrieben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: zwei perspektivische Ansichten einer schematischen Darstellung eines erfindungsgemässen Stockgriffs;
- Fig. 2: eine perspektivische Ansicht der schematischen Darstellung von Figur 1a, wobei das Feststellmodul aus dem Griffkopf entfernt ist;
- Fig. 3: eine schematische Ansicht eines Feststellmoduls gemäss einer bevorzugten Ausführungsform;
- Fig. 4: eine Explosionsdarstellung eines Stockgriffs mit Feststellmodul gemäss einer bevorzugten Ausführungsform;
- Fig. 5: eine perspektivische Ansicht einer schematischen Darstellung einer Handhaltevorrichtung gemäss einer bevorzugten Ausführungsform der Erfindung;
- Fig. 6: eine Draufsicht einer schematischen Darstellung der Handhaltevorrichtung von Figur 5;
- Fig. 7: eine schematische Darstellung einer einen Stockgriff umgreifenden Benutzerhand mit einer Handschlaufe nach Figur 5, gekoppelt an den Stockgriff;
- Fig. 8: eine schematische Darstellung einer Benutzerhand mit einer an einen Stockgriff gekoppelten Handschlaufe nach Figur 5, wobei die Benutzerhand die Umgreifungshaltung des Stockgriffs gerade einleitet oder löst; und
- Fig. 9: eine schematische Darstellung einer Benutzerhand mit einer an einen Stockgriff gekoppelten Handschlaufe nach Figur 5, wobei die Benutzerhand die obere Umgreifungshaltung des Stockgriffs eingenommen hat (mit gestrecktem Daumen zwecks Sichtbarmachung der Verlaufsform des ersten Streifens).

### BESCHREIBUNG BEVORZUGTER AUSFÜHRUNGSFORMEN

In Figuren 1a.) und 1b.) ist ein Stockgriff gemäss einem ersten Ausführungsbeispiel der Erfindung schematisch dargestellt.
Der dargestellte Stockgriff 1 weist eine Längsachse 56, einen Griffkörper 3 mit einem in eine Laufrichtung bzw. Bewegungsrichtung B weisenden vorderen Stockgriffbereich 3a und einem entgegengesetzt der Laufrichtung ausgerichteten hinteren Stockgriffbereich 3b auf. Von unten her verfügt der Stockgriff 1 bzw. dessen Griffkörper 3 über eine zentrale, entlang der oder im Wesentlichen parallel zur Stockgrifflängsachse 56 angeordnete (nicht in der Figur dargestellte) Ausnehmung bzw. einen Hohlraum 5, in welchen der Stock, welcher beispielsweise aus einem Aluminiumrohr, einem Carbon- oder einem Glasfaserrohr gebildet wird, eingeschoben und darin befestigt werden kann. Der in Figur 1 dargestellte Stockgriff ist ohne ein von unten darin eingesetztes Stockrohr dargestellt.
Der Stockgriff 1 weist ferner einen an den Griffkörper 3 nach oben hin anschliessenden gewölbten Griffkopf 2 auf. Der Griffkopf 2 weist eine Griffnase mit einer Spitze 65 auf bzw. ist teilweise durch eine Griffnase gebildet, welche im vorderen Stockgriffbereich 3a im Wesentlichen absatzlos in den oberen Bereich des Griffkörpers übergeht. Die Griffnase im vorderen Stockgriffbereich 3a ist in Laufrichtung B über den Griffkörperbereich hinausragend in einem Überstand ausgebildet. Der Griffkopf 2 verfügt über eine nach oben und zur Benutzerhand bzw. zur Handseite H hin offene Ausnehmung 4, in welcher ein Feststellmodul 6 angeordnet ist. Das Feststellmodul 6 ist im Detail in Figur 3 dargestellt, und dessen Einzelteile in Figur 4. Das gesamte Feststellmodul 6 wird im Stockgriff 1 in der nach oben offenen Ausnehmung 4 gehalten. Das Feststellmodul 6 gemäss dem dargestellten bevorzugten Ausführungsbeispiel verfügt im Wesentlichen über vier Hauptelemente: einen Rastblock 20 mit einem Verankerungselement 57, ein Betätigungselement 9 und ein Fixierelement 15.
In Figur 4 ist erkennbar, dass im Übergangsbereich vom Griffkopf 2 zum Griffkörper 3 eine Auflagefläche 63 angeordnet ist, welche über eine Bohrung 58 verfügt, in welche das Feststellmodul 6 eingesetzt wird. Das Feststellmodul ist somit mittels des Verankerungselements 57 im Griffkörper 3 gehalten. Die Bohrung kann als Durchgangsbohrung 58 ausgebildet sein, welche den Hohlraum bzw. die Ausnehmung 4 des Griffkopfes 2 mit dem oben beschriebenen Hohlraum im Griffkörper 3 verbindet, der zur Aufnahme eines Stockrohres von unten her geeignet ist.
Im dargestellten bevorzugten Ausführungsbeispiel sind der Rastblock 20, das Verankerungselement 57 und das Betätigungselement 9 alle vom Fixierelement 15 gehalten. Das Fixierelement 15 ist bereichsweise schalenförmig ausgebildet. Es weist einen ersten Schenkel 7 und einen zweiten Schenkel 8 auf, die einen schalenförmigen Bereich bilden, sowie einen Steg 13, der die Schenkel 7, 8 des Fixierelements 15 mit einer als Haltedorn ausgebildeten hakenförmigen Vorrichtung 14 verbindet. Dabei umschliessen die beiden Schenkel 7, 8 die beiden Seitenwände 20a, 20b des Rastblocks 20. Der Haltedorn 14 ist in diesem Ausführungsbeispiel einstückig mit dem schalenförmigen Bereich des Fixierelements 15 verbunden. Die Unterseite des Fixierelements 15 bildet einen Boden 64, welcher der Auflage des Fixierelements 15 bzw. des gesamten Feststellmoduls 6 an der Auflagefläche 63 im Übergangsbereich zwischen Griffkopf 2 und Griffkörper 3 dient.
Am Feststellmodul 6 ist über eine Achse 56 ein Halterungsstift 31 angeschlagen, welcher durch die Bohrung 58 in den Hohlraum des Griffkörpers 3 hineinragt. Der Halterungsstift 31 verfügt auf der oberen Seite über ein Auge 32 zur drehbaren Befestigung am Feststellmodul 6 mit der Achse 33. Zur Befestigung des Verankerungselements 57 am Rastblock 20 wird das Verankerungselement 57 mit seinem Auge 32 von unten in eine Ausnehmung 60 des Rastblocks 20 eingeführt, welche von zwei kleinen Schenkeln im unteren Bereich des Rastblocks 20 flankiert ist. Diese Schenkel weisen je eine Durchgangsbohrung 61b auf, welche entlang einer Achse 33 zur Aufnahme eines Stifts 34 geeignet ist, wobei der Stift 34 zwecks Befestigung des Verankerungselements 57 die jeweilige Bohrung 61 der Schenkel des Rastblocks 20, und dazwischen das Auge 32 des Verankerungselements 57 durchtritt.
An seinem unteren Ende ist der Halterungsstift 31 mit einem Gewinde versehen. Der Halterungsstift 31 respektive das daran über den Rastblock 20 befestigte gesamte Feststellmodul 6 wird unter Zuhilfenahme eines an der oberen Decke des Hohlraumes bzw. an der Unterseite der Auflagefläche 63 anliegenden Anschlagselementes 29 mit einer Spiralfeder 28 über eine Stellmutter 30, welche auf das Gewinde des Halterungsstiftes 31 von unten aufgeschraubt wird, nach unten verspannt. Die Spiralfeder 28 liegt einerseits von unten am oberen Anschlagselement 29 auf einer entsprechend vorgesehenen Schulter auf, und andererseits von oben auf dem unteren Anschlagselement 40.
Im Feststellmodul 6, bzw. in dem einen Teil des Feststellmoduls 6 bildenden Rastblock 20 ist ein Raststift 10 angeordnet, welcher dem selbsttätigen Einrasten des Kupplungselements 79, beispielsweise in Form einer schlaufen-/ring- oder ösenförmigen Vorrichtung dient. Der Raststift 10 ist im Wesentlichen horizontal zur Längsachse 56 angeordnet. Er ist im Feststellmodul 6 in einer spezifisch dafür vorgesehenen Ausnehmung oder Bohrung 54 entlang einer Achse 88 verschieblich gelagert, wobei über eine Spiralfeder 35 der Raststift 10 gegen den Haltedorn 14 verspannt ist. Der Raststift 10 verfügt über eine Rückhaltenase 11, welche bevorzugtermassen von oben abgeschrägt und nach unten im Wesentlichen horizontal ausgebildet ist, so dass zum Beispiel eine von oben eingeführte schlaufen-/ring- oder ösenförmige Vorrichtung 79 den Raststift 10 gegen die Federspannung der Spiralfeder 35 nach hinten verschiebt und die schlaufen-/ring- oder ösenförmige Vorrichtung 79 unter dem Raststift 10 im Rastbereich 59 gefangen wird. Der Raststift 10 weist eine horizontal zur Stiftachse 88 verlaufende (Durchgangs-)Bohrung 62 auf, durch welche ein Querstift/Führungsstift 39 eingesetzt ist, um den Raststift 10 im Inneren des Rastblocks 20 innerhalb eines Langlochs 41 zu führen.
Das Feststellmodul 6 verfügt auf der Oberseite 68 über ein Betätigungselement 9 mit einem Auslöseknopf 37. Im vorliegenden Ausführungsbeispiel ist dieser Auslöseknopf 37 einstückig mit dem Betätigungselement 9 bzw. mit dessen Flügeln 9a, 9b verbunden. Der Rastblock 20 wird, bzw. dessen Seitenwände 20a, 20b werden von oben und hinten her, d.h. vom Haltedorn 14 her gesehen von den zwei Flügeln 9a, 9b des Betätigungselements 9 umschlossen. Der nach hinten (zum Haltedorn 14 bzw. zur Hand hin) gerichtete Abschnitt des Rastblocks 20, der die Ausnehmung 54 für den Raststift 10 aufweist, wird dabei von unten in eine Ausnehmung 27 des Betätigungselements 9 eingesetzt. Die Ausnehmung 27 ist durch die Ausbildung der Flügel 9a, 9b des Betätigungselements 9 umgekehrt U-förmig ausgebildet. Der Rastblock 20 weist zudem einen oberen Absatz 21 auf, der eine grössere Breite aufweist als die Länge der Durchgangsbohrung 26, gemessen in einer Richtung horizontal zur Längsachse 56. Dieser Absatz 21 liegt oben auf einem Rücken 89 des Betätigungselements 9 auf. Diese Konstruktion hat insofern den grossen Vorteil, als die Vorsprünge bzw. Flügel 9a, 9b des Betätigungselements 9 für die Betätigung der gewollten Auslösung ideal positioniert sind, aber ein ungewolltes Auslösen dennoch vollständig vermieden werden kann.
Soll die über den Haltedorn 14 geschobene schlaufen-/ring-/oder ösenförmige Vorrichtung 79 aus dem Rastbereich 59 unter normalen Bedingungen freigegeben werden, so ist dafür ein Auslöseknopf 37 auf der Oberseite 68 im Feststellmodul 6 bzw. am Betätigungselement 9 vorgesehen. Im Feststellmodul 6 ist eine Drehachse 38 horizontal und quer zur Richtung des Raststiftes 10 angeordnet. Das den Auslöseknopf 37 bildende Betätigungselement 9 ist um diese Drehachse 38 kippbar (in Figuren 1a. und 3 im Gegenuhrzeigersinn, in Fig. 7, 8 im Uhrzeigersinn) innerhalb des Feststellmodules 6 gelagert. Weiterhin ist in einer Bohrung 62 des Raststifts 10 ebenfalls quer zum Raststift 10 und horizontal ein Führungsstift 39 angeordnet. Dieser Führungsstift 39 ist ebenfalls im Betätigungselement 9 gelagert. Dazu weisen die Flügel 9a, 9b des Betätigungselements 9 je ein Langloch 51a, 51b auf, in welche der Führungsstift 39 eingreift.
In einer Ruhestellung des Betätigungselements 9 liegt der Führungsstift 39 im untersten Ende des jeweiligen Langlochs 51a, 51b, und wird während der Drehbewegung D des Betätigungselements 9 in Laufrichtung B nach schräg oben geschoben. Das jeweilige Langloch 51a, 51b weist dazu eine Verlaufsrichtung auf, welche gegenüber derjenigen des Langlochs 41 im Rastblock 20 nach unten hin abgewinkelt angeordnet ist. So wird die Drehbewegung D des Betätigungselements 9 in eine Verschiebungsbewegung des Raststifts 10 entlang der Achse 88 im Wesentlichen in Laufrichtung B verwandelt: Wird der Auslöseknopf 37, welcher im vorliegenden Ausführungsbeispiel einstückig mit den seitlichen Vorsprüngen bzw. Flügeln 9a, 9b ausgebildet ist nach unten gedrückt, beispielsweise durch den Daumen der den Stock ergreifenden Hand, so kippt das Betätigungselement 9 als Ganzes leicht nach unten und schiebt dadurch bei der Drehung um die Drehachse 38 (in Pfeilrichtung D in Figur 3) den Raststift 10 über den Führungsstift 39 gegen die Federkraft der Spiralfeder 35 nach innen, gibt damit der Rastbereich 59 nach oben frei und dadurch auch eine darin gefangene schlaufen-/ring-/oder ösenförmige Vorrichtung bzw. ein Kupplungselement 79.
Der Rastblock 20 wird somit durch zwei Stifte im Betätigungselement 9 gehalten: einerseits durch den entlang der Drehachse 24 des Feststellmoduls 6 angeordneten Achsstift 19, der den Rastblock 20 und das Betätigungselement 9 auch gleich mit dem jeweiligen Schenkel 7, 8 des Fixierelements 15 verbindet, und zweitens durch den Führungsstift 39, der den Raststift 10 von innen nach aussen gesehen mit dem Rastblock 20 und dann mit dem Betätigungselement 9 verbindet.
Der Rastblock 20 weist an einem oberen Bereich eine horizontal zur Längsachse 56 des Stockgriffs 2 angeordnete Durchgangsbohrung 26 auf, welche zur Aufnahme eines Achsstifts 19 entlang einer Drehachse 24 geeignet ist. Der Achsstift 19 durchstösst dabei - von innen nach aussen gesehen - zunächst diese Bohrung 26 im Rastblock 20, dann zwei Bohrungen 43a, 43b in den jeweiligen Flügeln 9a, 9b des Betätigungselements 9, sowie die jeweilige Bohrung 42a, 42b der jeweiligen oben beschriebenen Schenkel 7, 8 des Fixierelements bzw. der Fixierschale 15. Dadurch dreht das Betätigungselement 9 um die Drehachse 38 am Rastblock 20. Während der Drehbewegung des Betätigungselements 9 bewegen sich im Feststellmodul 6 nur das Betätigungselement 9 und der Raststift 10, und dessen Spiralfeder 35, nicht aber der Rastblock 20 selbst oder das Fixierelement 15. Wenn das Feststellmodul 6 im Griffkopf 2 eingesetzt ist, verlaufen die Durchgangsbohrung 26 im Rastblock 20, die Bohrungen 43b im Befestigungselement 9, die Bohrungen 42a, 42b im Fixierelement 15 koaxial zueinander, entlang der Achse 24, und ebenso der darin eingesetzte, das Befestigungselement 9, den Rastblock 20 und das Fixierelement 15 mit dem Griffkopf 2 verbindende Achsstift 19.

Durch das Einsetzen des Feststellmoduls 6 in die Ausnehmung 4 des Griffkopfes 2 wird der Haltedorn 14 optimal in der Aussenkontur des Stockgriffes 1 eingebettet. Trotzdem verbleibt eine ideale Einführungsöffnung von oben für eine Öse/Schlaufe 79, wie in Figuren 7 und 8 dargestellt. Das Betätigungselement 9 ist von seiner Kontur her im Ruhezustand und während der Dreh-/Kippbewegung um die Drehachse 38 ebenfalls der Gesamtkrümmung des Griffkopfes 2 angepasst. Das Betätigungselement 9 ist an einer Oberseite 67 des Griffkopfes 2 und an der zur Handhaltevorrichtung 70 gerichteten Handseite H mindestens teilweise konturbildend ausgestaltet, wobei eine Oberseite 68 des Betätigungselements 9 auf der Oberseite 67 des Griffkopfes 2 in einer Ruheposition und auch während einer Betätigungsbewegung des Betätigungselements 9 nahezu vollständig in einer Aussenkontur des Griffkopfes 2 integriert ist. Die Aussenkontur des Griffkopfes 2 verläuft dabei im Wesentlichen bogenförmig von einer Spitze 65 des Griffkopfes 2 bis zu einer handseitigen Grenze 69 zwischen Griffkopf 2 und Griffkörper 3.
Des Weiteren wird das Feststellmodul 6 entlang einer Achse 44 quer zur Längsachse 56 des Stockgriffs 1 über einen weiteren Quer-/Befestigungsstift 45 am Griffkopf 2 befestigt. Dieser greift von aussen durch eine Bohrung 49a bzw. 49b an der Griffkopfaussenseite hindurch in die Ausnehmung 4, und dann durch die Bohrung 47a bzw. 47b in den Schenkeln 7 bzw. 8 des Fixierelements 15. Im vorliegenden Ausführungsbeispiel von Figur 4 ist der Querstift 45 zweiteilig mit zwei Stiftteilen 45a, 45b dargestellt. Alternativ kann es auch sein, dass dieser Querstift 45 einteilig ausgebildet ist und sich von der einen Griffkopfaussenseite, durch die Schenkel 7, 8 des Fixierelements 15 hindurch, durch die Ausnehmung 4 bis wieder auf die andere Griffkopfaussenseite erstreckt. In diesem Fall verläuft der Querstift 45 im schalenförmigen Bereich des Fixierelements 15 unterhalb der Unterseite des Rastblocks 20, der in das Fixierelement eingesetzt ist, bzw. in einer Ausnehmung des Rastblocks 20. Wenn das Feststellmodul 6 im Griffkopf 2 eingesetzt ist, verlaufen die Bohrungen 49a, 49b im Griffkopf 2, sowie die Bohrungen 47a, 47b im Fixierelement 15 koaxial zueinander, entlang der Achse 44, und ebenso der darin eingesetzte, das Fixierelement 15 mit dem Griffkopf 2 verbindende Querstift 45.
Die Anordnung dieses weiteren Querstiftes 45 hat den Vorteil, dass die Torsionskräfte, die durch die Verkippung des Betätigungselements 9 um die Drehachse 38 und allenfalls - insbesondere im Falle eines Sturzes - auch durch die Verdrehung des gesamten Feststellmoduls 6 um die Drehachse 24 bewirkt werden, besser aufgenommen werden.
Der Stockgriff 1 gemäss dem dargestellten Ausführungsbeispiel der Figuren 1, 2, und 4 weist zudem einen Deckel 12, welcher als separates Bauteil am Griffkopf 2 befestigt werden kann. Die Kontur des Deckels 12 in seinem zulaufenden Bereich zur Spitze 65 hin entspricht im Wesentlichen der Kontur des Griffkopfes 2 in seinem der Stockgriffvorderseite 3a zugewandten Abschnitt. Im hinteren Bereich des Deckels 12 sind zwei (nicht dargestellte) Schenkel angeordnet, welche mittels je einem Steg am Deckel 12 angeformt sind. Die Schenkel ragen in auf dem Griffkopf 2 aufgesetztem Zustand parallel zur Stockgrifflängsachse 56 in die Ausnehmung 4 des Griffkopfes 2, oder zwischen einer Innenwand, welche die Ausnehmung nach innen hin begrenzt, und einer Aussenwand des Griffkopfes 2 in den Griffkopf 2 hinein. Jeder Schenkel weist eine Ausnehmung auf, durch welche der Befestigungsstift 46 entlang einer Achse 38 quer zur Längsachse 56 des Stockgriffs 1 einführbar ist, der den Deckel 6 am Griffkopf 2 befestigt und gleichzeitig der Befestigung des Feststellblocks 6 dient. Wenn das Feststellmodul 6 im Griffkopf 2 eingesetzt ist, verlaufen die die Bohrungen 50a, 50b im Griffkopf 2, die Bohrungen 48a, 48b im Fixierelement 15, und die Bohrung 53 im Rastblock 20, die Bohrungen 52b im Befestigungselement 9, koaxial zueinander, entlang der Achse 38, und ebenso der darin eingesetzte, das Befestigungselement 9, den Rastblock 20 und das Fixierelement 15 mit dem Griffkopf 2 verbindende Befestigungsstift 46.

Im dargestellten Ausführungsbeispiel ist im vorderen, zulaufenden Bereich des Griffkopfes 2 eine (nicht dargestellte) Rastnase angeordnet, welche im aufgesetzten Zustand vom vorderen Griffkopfrand in den Hohlbereich des Deckels 6 hineinragt, und dort in einer Ausnehmung bzw. einem Hinterschnitt an der Innenfläche des Deckels 6 einrastet. Die Innenseite des Deckels 6 weist im dargestellten Ausführungsbeispiel mehrere (nicht dargestellte) Verstrebungen auf. Im hinteren, im montierten Zustand dem hinteren Stockgriffbereich 3b zugewandten, d.h. in eine Richtung H entgegengesetzt zur Laufrichtung B weisenden Abschnitt des Deckels 6 ist ein Ausschnitt 25 für den Auslöseknopf 37 des Betätigungselements 9 angeordnet.
Zur Montage des als gesamte Einheit hergestellten Feststellmodules 6 kann dieses von oben in die Ausnehmung 4 im Stockgriff 1 eingesetzt werden, wobei das am Feststellmodul 6 vorgesehene Verankerungselement 57 in die Durchgangsbohrung 58 zwischen der Ausnehmung 4 und dem Hohlraum 5 für das Stockrohr im Griffkörper 3 eingesetzt wird. Das Verankerungselement weist am Halterungsstift 31 ein oberes Anschlagselement 29 auf, sowie eine über den Halterungsstift 31 geschobene Spiralfeder 28 ist, und ein von unten auf das Gewinde des Halterungsstiftes 31 aufgeschraubtes unteres Anschlagselement 40 und eine Stellmutter 30. Die über die Spiralfeder 28 auf das Feststellmodul 6 ausgeübte federelastische Halterungskraft nach unten kann eingestellt werden, indem die Stellmutter 30 mehr oder weniger nach oben geschraubt wird. Zuletzt kann seitlich durch die Bohrungen 50b, 50c im Griffkopf 2 ein Befestigungsstift 46 entlang einer Achse 38 eingeschoben werden.
Der Befestigungsstift 46 durchtritt von aussen nach innen gesehen (von beiden Griffkopfseiten her) die Bohrungen 50a bzw. 50b im Griffkopf 2, sowie die Bohrungen 48a bzw. 48b der Schenkel 7 bzw. 8 des Fixierelements 15, dann die beiden Bohrungen 52b der Flügel 9a, 9b des Betätigungselements 9, und dann die Bohrung 53 des Rastblockes 20.
Zwischen den Bohrungen 50a, 50b im Griffkopf 2 und den Bohrungen 48a, 48b im Fixierelement 15 durchtritt der Befestigungsstift 46 gemäss einem besonders bevorzugten Ausführungsbeispiel ausserdem auf jeder Griffkopfseite eine Bohrung/Ausnehmung eines Schenkels eines Deckels 12 (wobei die Schenkel in Figur 4 nicht sichtbar sind, da sie sich zwischen einer die Ausnehmung 4 nach innen hin begrenzenden Innenwand des Griffkopfes 2 und einer Aussenwand des Griffkopfes 2 entlang der Längsachse 56 des Stockgriffs 1 erstrecken).
Somit dient der Befestigungsstift 46 gleichzeitig der Befestigung des Feststellmoduls 6 im Griffkopf 2, als auch der Befestigung des Deckels 12.
Die sich durch diese Konstruktion ergebende einstellbare Notfallauslösung des gesamten Feststellmodules 6 funktioniert wie folgt: Wird nämlich auf die Rückhaltenase 11 durch eine schlaufen-/ring-/oder ösenförmige Vorrichtung 79 von unten eine übermässige Kraft ausgeübt (beispielsweise bei einem Sturz), so dreht sich das gesamte Feststellmodul 6 um die Drehachse 24, in der Darstellung von Figur 1a.) oder Figur 3 im Uhrzeigersinn (in Fig. 7., 8 im Gegenuhrzeigersinn). Dies soweit, bis der Rastbereich 59 freigegeben wird bzw. bis das Kupplungselement in Form einer schlaufen-/ring-/oder ösenförmigen Vorrichtung 79 aus dem Haltedorn 14 freigegeben wird.
In den Figuren 5 und 6 ist eine Handhaltevorrichtung 70 in Form einer Handschlaufe dargestellt, die zur Befestigung an einem Stockgriff 1 gemäss den Figuren 1-4, wie oben beschrieben, befestigt werden kann. Die Handhaltevorrichtung 70 sollte derart an der Handhaltevorrichtung befestigt sein, dass die beim Gebrauch des Stocks auftretenden Kräfte gut auf die Hand verteilt werden. Dazu bedarf es einer Handschlaufe, welche nicht nur locker um die Hand respektive das Handgelenk gelegt ist, sondern welche fest mit der Hand verbunden wird. Es ist dabei möglich, als Handhaltevorrichtung 70 eine Handschlaufe zu betrachten, welche über einen Handschuh oder über die nackten Hände getragen wird, und welche über eine schlaufen-/ring- oder ösenförmige Vorrichtung 79 verfügt.
Die Handschlaufe 70 gemäss dem dargestellten Ausführungsbeispiel weist eine Einführungsöffnung 71 für die Hand auf, eine erste Austrittsöffnung 72 für den Handrücken und eine zweite Austrittsöffnung 73 für den Daumen.
Die Befestigung der Handschlaufe 70 erfolgt an einem Stockgriff 1 des Stockes wenigstens mittelbar über einen zwischen Daumen und den anderen Fingern geführten ersten Streifen 74.
Der Kopfbereich des in den Figuren 7 und 8 dargestellten Stockgriffes 1 ist so geformt, dass er einen Haltedorn 14 aufweist, welcher über einen Schlitz vom Griffkopf 2, bzw. im Falle des erfindungsgemässen Stockgriffes gemäss der Figuren 1-4 unter Bildung eines Rastbereichs 59 einen Teil des Feststellmoduls 6 des Stockgriffes 1 bildet. Eine in diesen Rastbereich 59 eingeführte schlaufen-/ring- oder ösenförmige Vorrichtung 79 der Handschlaufe 70 kann im Rastbereich 59 am Haltedorn 14 selbsteinrastend fixiert werden, und durch Betätigung des Auslöseknopfs 37 wieder aus dem Rastbereich 59 entfernt werden.
Die eigentliche Handhaltevorrichtung 70, die im vorliegenden Ausführungsbeispiel der Figuren 5-9 als Handschlaufe 70 ausgebildet ist, kann an der Hand des Benutzers fixiert und befestigt werden. Zu diesem Zweck verfügt die Handschlaufe über drei Öffnungen, nämlich über eine Einführungsöffnung 71 in der Handschlaufe zur Einführung der Hand, über eine erste Austrittsöffnung 72 für den Handrücken und über eine zweite, in der Regel als kleinste Austrittsöffnung ausgestaltete Daumenöffnung 73. In Fig. 5 ist die zweite Austrittsöffnung 73 der Handschlaufe für den Daumen dem Betrachter zugewandt, und die erste Austrittsöffnung 72 für den Handrücken ist dem Betrachter abgewandt. Es handelt sich bei der dargestellten Handschlaufe somit um eine Handschlaufe für die rechte Hand. Die Handschlaufe verfügt also über einen streifenartigen Bereich, welcher zusammengesetzt ist aus dem handaussenflächenseiteigen Bereich 76, welcher auf dem Handrücken zwischen Daumen und Fingern angeordnet ist, welcher einstückig in den Streifen 75 zwischen Daumen und Fingern übergeht, und welcher anschliessend in den handinnenflächenseitigen Bereich 77 übergeht, welcher auf der Handinnenfläche zu liegen kommt. Diese Bereiche 75, 76 und 77 sind bevorzugtermassen auf ihrer Innenseite mit einer Textil- oder elastomeren Schaumstoff-Einlage versehen, d.h. es ist eine Textil-Schicht entweder aufgenäht oder verklebt mit dem eigentlichen meist nicht-elastischen Trägermaterial, welches beispielsweise aus einem Kunststoffgewebe bestehen kann.
Dieser Streifen verfügt nun über mindestens einen variablen Verbindungsbereich. Der variable Bereich ist der Bereich zwischen der Öffnung 72 für den Handrücken und der Einführungsöffnung 71 für die Hand. In diesem Bereich ist ein erster Klettstreifen 82 zur Einstellung und Befestigung der Handschlaufe an der Hand vorgesehen. Bei diesem Klettstreifen handelt es sich im vorliegenden Ausführungsbeispiel um ein Gurtband, auf welchem auf der Aussenseite zwei komplementäre Klettbereiche aufgebracht sind, und zwar ein erster Klettbereich im Endbereich und ein zweiter Klettbereich von komplementärer Art in jenem Bereich, in welchem dieser erste Klettstreifen 82 mit der Handschlaufe vernäht ist. Das freie Ende des Befestigungsstreifens 82 ist durch einen Durchführungsbügel 84 hindurchgeführt. Das bei nicht befestigtem Zustand lose Ende dieses Befestigungsstreifens 82 verfügt typischerweise über eine Haltehilfe 82a, welche beispielsweise durch einen umgenähten Umschlag des Gurtbandes realisiert sein kann. Diese Haltehilfe dient auch dazu, weitgehend zu verhindern, dass der Befestigungsstreifen 82 durch den Durchführungsbügel 84 unbeabsichtigt hindurchgleitet. Der Befestigungsstreifen 82 kann zur Befestigung der Handschlaufe an der Hand um diesen Durchführungsbügel 84 herumgelegt werden, wobei der erste Klettbereich auf den zweiten Klettbereich zu liegen kommt, und so eine bleibende Fixierung des Abstandes zwischen den Bereichen 85 und 86 (zwei Enden der Handschlaufe) eingestellt werden kann, dies in Abhängigkeit der Grösse der Hand und in Abhängigkeit der Tatsache, ob der Benutzer Handschuhe trägt oder nicht.
In der erfindungsgemässen Handhaltevorrichtung ist eine als schlaufen-/ring- oder ösenförmige Vorrichtung ausgebildete Kupplungsvorrichtung 79 zur Befestigung der Handhaltevorrichtung an einem Stockgriff an einem ersten Streifen 74 befestigt. Dieser erste Streifen 74 überlagert einen zweiten Streifen 75, der, wie oben erwähnt, zwischen Daumen und Fingern geführt ist und im vorliegenden Ausführungsbeispiel einstückig mit dem handaussenflächenseitigen Bereich 76 und dem handinnenflächenseitigen Bereich 77 der Handhaltevorrichtung 70 verbunden ist. Dieser erste Streifen 74 ist teilweise elastisch ausgebildet. In dem in Figur 5 dargestellten Ausführungsbeispiel ist dieser erste Streifen 74 abschnittsweise als elastisches Band ausgestaltet, und zwar in den Bereichen 74a, 74c zwischen der Kupplungsvorrichtung 79 und der Befestigung 66 des ersten Streifens 74 am handaussenflächenseitigen Bereich 76 der Handhaltevorrichtung 70. Dabei ist das elastische Band in dem Bereich 74c, welcher handaussenflächenseitig dem Kupplungselement 79 am nächsten ist, durch einen Gurtbandabschnitt verstärkt. Im handinnenflächenseitigen Bereich 77 der Handschlaufe 70 ist der erste Streifen als Gurtband ausgebildet. Er ist im handinnenflächenseitigen Bereich 77 auf die Handhaltevorrichtung aufgenäht und erstreckt sich dann in dem Bereich, in dem der erste Streifen 74 den zwischen Daumen und Fingern geführten zweiten Streifen 75 überlagert, beabstandet vom zweiten Streifen 75 bis zum Kupplungselement 79 und darüber hinaus bis es das elastische Band überlappt. Dort ist es dann in einem Überlappungsbereich bzw. Verstärkungsbereich 74c am elastischen Band aufgenäht. Das Gurtband ist im vorliegenden Ausführungsbeispiel sogar doppelt geführt, sodass im Bereich des Kupplungselements 79 ein Gurtbandabschnitt durch die schlaufen-/ring- oder ösenförmige Vorrichtung 79 hindurch verläuft und das elastische Band an seiner Oberseite überlappt, während ein zweiter Gurtbandabschnitt im handinnenflächenseitigen Bereich 77 unten am ersten Gurtbandabschnitt angenäht ist, und im Bereich des Kupplungselements 79 unter der schlaufen-/ring- oder ösenförmigen Vorrichtung 79 hindurch verläuft und das elastische Band an seiner Unterseite überlappt. Der verstärkte Bereich des ersten Streifens 74 ist somit im vorliegenden Ausführungsbeispiel dreilagig ausgebildet, wobei das elastische Band zwischen zwei Gurtbandabschnitte zu liegen kommt und die drei Lagen zusammen vernäht sind. Die schlaufen-/ring- oder ösenförmige Vorrichtung 79 ist zwischen zwei Gurtbandlagen gehalten und im vorliegenden Beispiel angenäht, wobei die schlaufen-/ring- oder ösenförmige Vorrichtung 79 eine gewisse Eigensteifigkeit aufweist und so vom ersten Streifen 74 absteht. Im handaussenflächenseitigen Bereich verläuft der erste Streifen 74 unter Bildung eines Zwischenraums 78 vom zweiten Streifen 75 getrennt bzw. beabstandet. In einem Übergangsbereich, in dem der zweite Streifen 75 einstückig in den handaussenflächenseitigen Bereich 76 übergeht, ist dieser handaussenflächenseitige Bereich 76 mehrlagig ausgebildet, wobei die Decklage aus einem Kunststoff, vorzugsweise aus einem Kunststoffgeflecht oder -gewebe gebildet ist. Diese Decklage, bzw. Oberschicht der Handschlaufe weist in diesem Übergangsbereich einen Schlitz 81 bzw. eine Einführungsöffnung auf, durch die der erste Streifen 74, der in diesem Bereich als elastisches Band ausgebildet ist, eintreten kann und bis zu seinem handaussenflächenseitigen Ende (nicht in der Figur sichtbar) zwischen den beiden Materiallagen der Handhaltevorrichtung 70 verläuft. Die Befestigung 66 des handaussenflächenseitigen Endes des ersten Streifens 74 erfolgt dann vorzugsweise durch Vernähen. Der elastische Bereich 74a des ersten Streifens weist somit einen von aussen frei zugänglichen Abschnitt 74a und einen getunnelten Abschnitt (nicht in der Figur 5 sichtbar) auf, welcher zwischen zwei Materiallagen des handaussenflächenseitigen Bereichs 76 der Handhaltevorrichtung 70 verläuft.
Um die Länge des elastischen Bereichs 74a des ersten Streifens 74 möglichst gross zu halten, ist die Befestigung 66 des handaussenflächenseitigen Endes des ersten Streifens 74 möglichst nahe an der Einführungsöffnung 71 für die Hand anzubringen. Dadurch dann die im Falle einer Befestigung durch Annähen die Naht nahe am Durchführungsbügel 84 zu liegen kommen. Im vorliegenden Ausführungsbeispiel ist die Befestigung in einem Abstand d von ca. 1.5-2.5 cm von der Einführungsöffnung 71 für die Hand entfernt angeordnet, gemessen von der Kante der Handschlaufe 70 an der Einführungsöffnung 71 für die Hand an der Handseite H.
Der zweite Streifen 75, der einstückig den handaussenflächenseitigen Bereich 76 der Handhaltevorrichtung 70 mit dem handinnenflächenseitigen Bereich 77 verbindet, ist im Wesentlichen nicht-elastisch ausgebildet, bzw. nur insofern, als das für die Handhaltevorrichtung gewählte Material in sich elastisch ist. Allenfalls ist der zweite Streifen 75 verstärkt ausgebildet, z.B. durch Aufnähen eines Gurtbandstreifens, vorzugsweise an seiner zum ersten Streifen hin gerichteten Oberseite.
Im vorliegenden Beispiel ist der erste Streifen 74 nur im handaussenflächenseitigen Bereich 76, d.h. maximal bis zum Befestigungsbereich 87, wo die Handschlaufe 70 an einem Stockgriff 1 befestigt wird, bzw. wo das Kupplungselement 79 angeordnet ist, elastisch ausgebildet. Der erste Streifen könnte aber zusätzlich auch in dem handinnenflächenseitigen Bereich 77 der Handhaltevorrichtung 70 elastisch ausgebildet sein.
Im vorliegenden Ausführungsbeispiel ist die Handhaltevorrichtung 70 an ihren drei Öffnungen 71, 72, 73 durch einen Verstärkungsrand 80 verstärkt ausgebildet. Dies erhöht den Tragekomfort und trägt zur Formstabilität der Handschlaufe bei, sodass die Handschlaufe auch in nicht-angezogenem Zustand eine gewisse Eigensteifigkeit aufweist und nicht in sich zusammenfällt, was das Einführen der Hand erleichtert. Beim Verstärkungsrand handelt es sich somit im vorliegenden Ausführungsbeispiel als um den Randbereich der Handschlaufe an der Begrenzung zu den Öffnungen herum gefalteten und mit dem Material der Handschlaufe in diesen Bereichen vernähten und/oder verklebten Textil- bzw. Gurtbandstreifen. Dadurch wird erreicht, dass die Handschlaufe möglichst komfortabel an der Hand anliegt. Der Verstärkungsrand muss aber nicht zwingend aus einem separaten Streifenmaterial oder Bandmaterial bestehen, sondern kann durch eine Naht oder Vernähung gewissermassen aus dem Randbereich des die Handschlaufe bildenden Materialstreifens gebildet werden.
In Figur 9 ist ein erfindungsgemässer Stockgriff 1 gezeigt, wie er mit einer an einer rechten Benutzerhand getragenen Handschlaufe 70 gekoppelt ist, wobei die Benutzerhand in Umgriffsposition bzw. Umgreifungshaltung angeordnet ist. Der Daumen der Benutzerhand ist dabei lediglich zwecks Sichtbarmachung des Verlaufs des ersten Streifens 74 angehoben dargestellt. Dabei ist erkennbar, wie sich der aus dem Schlitz 81 am handaussenflächenseitigen Bereich 76 der Handschlaufe 70 heraustretende erste Streifen 74 dehnt, wobei der elastische Bereich 74a sich bis zum Kupplungselement 79 erstreckt. Dabei ist der dem Kupplungselement 79 nahe gelegene Abschnitt 74c des elastischen Bereichs 74a verstärkt ausgebildet, bzw. im konkreten Fall als ein von einem nicht-elastischen Gurtband über- und unternähtes elastisches Band. Der dem handinnenflächenseitigen Bereich 77 zugewandte Abschnitt 74b des ersten Streifens ist vom Kupplungselement 79 an nicht-elastisch ausgebildet, im konkreten Fall mit einem doppelt geführten Gurtband, wobei dieses Gurtband dasselbe ist, welches das elastische Band in der Nähe des Kupplungselements 79 verstärkt. Dieser nicht-elastische Bereich, welcher sich vom Kupplungselement 79 bis zur Befestigung des ersten Streifens 74 am handinnenflächenseitigen Bereich 77 der Handschlaufe 70 erstreckt, ist in dem in Figur 9 dargestellten Umgriffszustand zu einer Schlaufe ausgestülpt, da sich aufgrund der Dehnung des elastischen Bereichs 74a bei einer fixen Position des Kupplungselement 79 im Rastbereich 59 des Stockgriffs 1 der nicht-elastische Bereich 74b von der Handschlaufe weg wölbt. Dabei ergibt sich zwischen dem zwischen Daumen und den restlichen Fingern geführten zweiten Streifen 75 und dem nicht-elastischen Bereich 74b des ersten Streifens 74 ein Zwischenraum 90.

**BEZUGSZEICHENLISTE**

| | | | |
|---|---|---|---|
| 1 | Stockgriff | 33 | Achse durch 32 |
| 2 | Griffkopf | 34 | Stift durch 32 |
| 3 | Griffkörper | 35 | Spiralfeder für 10 in 54 |
| 3a | vorderer Griffkörperbereich | 37 | Auslöseknopf |
| 3b | hinterer Griffkörperbereich | 38 | Achse von 46 |
| 4 | Ausnehmung in 2 | 39 | Führungsstift für 10 |
| 5 | Hohlraum in 3 für Stockrohr | 40 | unteres Anschlagselement |
| 6 | Feststellmodul | 41 | Langloch in 20 zur Führung von 10 |
| 7 | erster Schenkel von 15 | | |
| 8 | zweiter Schenkel von 15 | 42a | Bohrung in 7 für 19 |
| 9 | Betätigungselement | 42b | Bohrung in 8 für 19 |
| 9a | erster Flügel von 9 | 43b | Bohrung in 9 für 19 |
| 9b | zweiter Flügel von 9 | 44 | Achse für 45 |
| 10 | Raststift | 45 | Querstift |
| 11 | Rückhaltenase an 10 | 45a | Stiftteil 1 von 45 |
| 12 | Deckel | 45b | Stiftteil 2 von 45 |
| 13 | Steg an 15 | 46 | Befestigungsstift |
| 14 | hakenartige Vorrichtung, Haltedorn | 47a | Bohrung in 7 für 45 |
| | | 47b | Bohrung in 8 für 45 |
| 15 | Fixierelement, Fixierschale | 48a | Bohrung in 7 für 46 |
| 16 | Ausnehmung in 15 | 48b | Bohrung in 8 für 46 |
| 19 | Achsstift in 20 entlang 24 | 49a | erste Bohrung in 2 für 45 |
| 20 | Rastblock | 49b | zweite Bohrung in 2 für 45 |
| 20b | zweite Seitenwand von 20 | 50a | erste Bohrung in 2 für 46 |
| 21 | oberer Absatz von 20 | 50b | zweite Bohrung in 2 für 46 |
| 24 | Drehachse von 9 | 51a | Langloch in 9a zur Führung von 10 |
| 26 | Bohrung in 20 für 24 | | |
| 28 | axiale Spiralfeder | 51b | Langloch in 9b zur Führung von 10 |
| 29 | oberes Anschlagselement | | |
| 30 | Stellmutter | 52b | Bohrung in 9b für 46 |
| 31 | Halterungsstift | 53 | Bohrung in 20 für 46 |
| 32 | Auge von 31 | 54 | Bohrung in 20 für 35 |
| 55 | Rippung an 68 | 77 | handinnenflächenseitiger Bereich von 70 |
| 56 | Längsachse von 1 | | |
| 57 | Verankerungelement von 6 in 3 | 78 | Zwischenraum zwischen 74 und 75 |
| 58 | Durchgangsbohrung für 31 | | |
| 59 | Rastbereich an 14 für 79 | 79 | schlaufen-/ring-/ösenförmige Vorrichtung/Kupplungselement |
| 60 | Ausnehmung in 20 für 32 | | |
| 61b | Bohrung in 20 für 34 | 80 | Verstärkungsrand |
| 62 | Bohrung in 10 für 39 | 81 | Schlitz in 70 für 74 |
| 63 | Auflagefläche in 4 für 64 | 82 | variabel festlegbare Befestigungsvorrichtung |
| 64 | Boden von 15 | | |
| 65 | Spitze von 2 | 82a | Haltehilfe an 82 |
| 66 | Befestigung von 74 an 76/Naht | 83 | Durchgangsöffnung für 82 in 70 |
| 67 | Oberseite von 2 | 84 | Durchführungsbügel von 83 |
| 68 | Oberseite von 9 | 85 | erstes Ende von 70 |
| 69 | Grenze zwischen 2 und 3 | 86 | zweites Ende von 70 |
| 70 | Handhaltevorrichtung, Handschlaufe | 87 | Befestigungsbereich von 70 an 1 |
| | | 88 | Achse von 10 |
| 71 | Einführungsöffnung für Hand | 89 | Rücken von 9 |
| 72 | erste Austrittsöffnung in 70 für Handrücken | 90 | Zwischenraum zwischen 74b und 75 |
| 73 | zweite Austrittsöffnung in 70 für Daumen | B | in Bewegungsrichtung bzw. Laufrichtung / nach vorne |
| 74 | erster Streifen an 70 | d | Abstand von 66 zu 71 |
| 74a | elastischer Bereich von 74 | D | Drehrichtung zur Lösung der Rastwirkung |
| 74b | nicht-elastischer Bereich von 74 | | |
| 74c | verstärkter Bereich von 74 | H | Handseite / nach hinten gerichtet |
| 75 | zweiter Streifen an 70 | | |
| 76 | handaussenflächenseitiger Bereich von 70 | | |

## Patentansprüche

1. Handhaltevorrichtung (70) zur Befestigung an einem Stockgriff (1), vorzugsweise zur Befestigung an einen Stockgriff (1) nach einem der Ansprüche 8-13, insbesondere bevorzugt für einen Skistock, einen Nordic-Walking-Stock, einen Langlaufstock oder einen Wanderstock, umfassend eine Einführungsöffnung (71) für die Hand, eine erste Austrittsöffnung (72) für den Handrücken und eine zweite Austrittsöffnung (73) für den Daumen, wobei die Handhaltevorrichtung (70) ferner einen zwischen Daumen und den anderen Fingern geführten ersten Streifen (74) aufweist, an welchem ein Kupplungselement (79) vorgesehen ist, welches selbsteinrastend im oder am Stockgriff (1) in einem lösbaren Mechanismus befestigt werden kann, wobei der erste Streifen mindestens bereichsweise handaussenflächenseitig (74a) des Kupplungselementes (79) elastisch ausgebildet ist, wobei der erste Streifen (74) den handaussenflächenseitigen Bereich (76) der Handhaltevorrichtung (70) und einen handinnenflächenseitigen Bereich (77) der Handhaltevorrichtung (70) verbindet und an einem ersten Ende des ersten Streifens (74) und an einem zweiten Ende des ersten Streifens (74) an der Handhaltevorrichtung (70) befestigt ist, **dadurch gekennzeichnet, dass** der erste Streifen (74) in einem Bereich (87) zwischen seiner Befestigung (66) im handaussenflächenseitigen Bereich (76) der Handhaltevorrichtung (70) an seinem ersten Ende und seiner Befestigung im handinnenflächenseitigen Bereich der Handhaltevorrichtung (70) an seinem zweiten Ende, nicht an der Handhaltevorrichtung (70) befestigt ist, wobei weiterhin die Handhaltevorrichtung (70) zwischen Daumen und den anderen Fingern einen zweiten Streifen (75) aufweist, der den handaussenflächenseitigen Bereich (76) der Handhaltevorrichtung und den handinnenflächenseitigen Bereich (77) der Handhaltevorrichtung verbindet, und wobei der erste Streifen (74) den zweiten Streifen (75) unter Bildung eines Zwischenraums (78) überlagert.

2. Handhaltevorrichtung (70) nach Anspruch 1, **dadurch gekennzeichnet, dass** der erste Streifen (74) in einem ersten handaussenflächenseitigen Bereich (74a) aus einem elastischen oder dehnbaren, vorzugsweise gummielastischen Material gebildet ist, und handinnenflächenseitig (74b) des Kupplungselementes (79) aus einem nicht-elastischen Material gebildet ist.

3. Handhaltevorrichtung nach einem der Ansprüche 1-2, **dadurch gekennzeichnet, dass** der erste Streifen (74) an einem ersten Ende des ersten Streifens (74) und an einem zweiten Ende des ersten Streifens (74) an der Handhaltevorrichtung (70) angenäht ist, wobei vorzugsweise der erste Streifen (74) mindestens in einem Bereich (87) des Kupplungselements (79) nicht an der Handhaltevorrichtung (70) befestigt ist, wobei weiterhin vorzugsweise der zweite Streifen (75) den einen handaussenflächenseitigen Bereich (76) der Handhaltevorrichtung und den handinnenflächenseitigen Bereich (77) der Handhaltevorrichtung einstückig verbindet.

4. Handhaltevorrichtung (70) nach einem der Ansprüche 1-3, **dadurch gekennzeichnet, dass** die Handhaltevorrichtung (70) in einem handaussenflächenseitigen Bereich (76) der Handhaltevorrichtung (70) mindestens teilweise mehrlagig ausgebildet ist, wobei vorzugsweise der erste Streifen (74) an seinem ersten, handaussenflächenseitigen Ende zwischen einer ersten Materiallage und einer zweiten Materiallage an der Handhaltevorrichtung (70) befestigt, vorzugsweise angenäht ist.

5. Handhaltevorrichtung (70) nach einem der Ansprüche 1-4, **dadurch gekennzeichnet, dass** der erste Streifen nahe der Einführungsöffnung (71) für die Hand am handaussenflächenseitigen Bereich (76) der Handhaltevorrichtung (70) befestigt ist, vorzugsweise in einem Abstand von maximal 0.5-5 cm, vorzugsweise von maximal 0.5-3 cm von der Einführungsöffnung (71) für die Hand, und /oder dass der erste Streifen an seinem zweiten, handinnenflächenseitigen Ende an der Handhaltevorrichtung (70) befestigt ist, vorzugsweise angenäht ist.

6. Handhaltevorrichtung nach einem der Ansprüche 1-5, **dadurch gekennzeichnet, dass** das Kupplungselement (79) als ein gezahntes steifes Element, eine hakenartige Vorrichtung oder eine vorzugsweise flexible Schlaufe oder Öse ausgebildet ist, wobei das Kupplungselement (79) insbesondere bevorzugt als eine flexible Schlaufe oder Öse im Wesentlichen aus einem dehnungsarmen ggf. geflochtenen Material, oder aus einem umflochtenen oder beschichteten drahtähnlichen Material ausgebildet ist.

7. Handhaltevorrichtung (70) nach einem der vorhergehenden Ansprüche 1-6, **dadurch gekennzeichnet, dass** die Handhaltevorrichtung (70) im Bereich zwischen Einführungsöffnung (71) und erster Austrittsöffnung (72) eine variabel festlegbare erste Befestigungsvorrichtung (82) aufweist.

8. Stockgriff (1) für einen Stock, insbesondere bevorzugt für einen Skistock, einen Nordic-Walking-Stock, einen Langlaufstock oder einen Wanderstock, aufweisend einen Griffkörper (3) und einen Griffkopf (2) mit einer hakenartigen Vorrichtung (14) zur Befestigung einer Handhaltevorrichtung (70), insbesondere bevorzugt zur Befestigung einer Handhaltevorrichtung nach einem der Ansprüche 1-7, insbesondere in Form einer Handschlaufe oder eines Handschuhs, wobei die hakenartige Vorrichtung (14) an einem separaten Feststellmodul (6) befestigt ist oder einen Teil davon bildet, wobei das Feststellmodul (6) in eine von einer Handseite (H) und/oder von oben her zugängliche Ausnehmung (4), insbesondere in axialer Richtung von oben her zugängliche Ausnehmung (4) des Griffkopfs (2) einsetzbar und im und/oder am Griffkopf (2) befestigbar ist, wobei im und/oder am Feststellmodul (6) verschiebliche oder verdrehbare Einrastmittel (10, 11) derart angeordnet sind, dass eine im Wesentlichen von oben in die hakenartige Vorrichtung (14) eingeschobene, schlaufen-, ring- oder ösenförmige Vorrichtung (79), welche an der Handhaltevorrichtung (70) vorgesehen ist, selbsteinrastend in der hakenartigen Vorrichtung (14) und am Feststellmodul (6) fixiert wird, wobei das Feststellmodul (6) mittels mindestens eines ersten quer zur Längsachse (56) des Stockgriffs (1) angeordneten Querstifts (45), und zusätzlich mittels eines zweiten Querstiftes (46) am Griffkopf (2) befestigt ist, wobei wenigstens einer der Querstifte (45, 46) gleichzeitig der Befestigung eines Deckels (12) am Griffkopf (2) dient.

9. Stockgriff (1) nach Anspruch 8, **dadurch gekennzeichnet, dass** das Feststellmodul (6) einen verschieblich und/oder drehbar gelagerten Rastblock (20) aufweist, an oder in welchem Einrastmittel (10, 11) angeordnet sind, wobei vorzugsweise das Feststellmodul (6) ferner ein Betätigungselement (9, 37) aufweist, das am Rastblock (20) befestigt ist und von aussen unter Freigeben der Selbsteinrastung gegen Federkraft verkippt werden kann.

10. Stockgriff (1) nach einem der Ansprüche 8-9, **dadurch gekennzeichnet, dass** das Betätigungselement (9) an einer Oberseite (67) des Griffkopfes (2) und/oder an einer zur Handhaltevorrichtung (70) gerichteten Handseite (H) mindestens teilweise konturbildend ausgestaltet ist, wobei eine Oberseite (68) des Betätigungselements (9) auf der Oberseite (67) des Griffkopfes (2) in einer Ruheposition, und vorzugsweise auch während einer Betätigungsbewegung des Betätigungselements (9) wenigstens teilweise oder insbesondere nahezu vollständig in einer Aussenkontur des Griffkopfes (2), welche von einer Spitze (65) des Griffkopfes (2) bis zu einer Grenze (69) zwischen Griffkopf (2) und Griffkörper (3) an einer Handseite (H) des Griffkopfes (2) im Wesentlichen halbkreis- oder bogenförmig verläuft, integriert ist.

11. Stockgriff (1) nach einem der Ansprüche 8-10, **dadurch gekennzeichnet, dass** das Feststellmodul (6) über eine axiale, in einem Hohlraum (5) des Griffkörpers (3) angeordnete Spiralfeder (28) verfügt, die nach unten zur Notauslösung verspannt ist und deren Spannung vorzugsweise über eine Stellmutter (30) eingestellt werden kann.

12. Stockgriff (1) nach einem der Ansprüche 8-11, **dadurch gekennzeichnet, dass** die Einrastmittel in Form einer Rückhaltenase (11) ausgebildet sind, welche bevorzugt in Einführungsrichtung nach oben über eine abgeschrägte Flanke verfügt, und welche in gegen die hakenartige Vorrichtung (14) verspannter Position nach unten einen gegen eine bevorzugt einstellbare Kraft eingeschränkten Bereich (59) für die schlaufen-, ring- oder ösenförmige Vorrichtung (33) definiert, wobei vorzugsweise die Rückhaltenase (11) verschieblich gelagert ist, wobei ein Verschieben unter Freigeben des eingeschränkten Bereiches (59) gegen eine definierte und bevorzugt einstellbare Kraft nach oben ermöglicht ist, und wobei bevorzugt die Kraft über eine Feder (35) oder ein federndes Element gewährleistet ist.

13. Stockgriff (1) nach einem der Ansprüche 8-12, **dadurch gekennzeichnet, dass** das Feststellmodul (6) ein Fixierelement (15) aufweist, an welcher die hakenartige Vorrichtung (14) angeordnet ist, und einen Rastblock (20) aufweist, an dem die Einrastmittel (10, 11) angeordnet sind und der mittels eines Verankerungselements (57) in Richtung der Längsachse (56) des Stockgriffs (1) nach unten hin im Griffkörper (3) gelagert ist, und ein dreh- und/oder kippbares Betätigungselement (9) aufweist, welches zur Freigabe der Selbsteinrastung ausgebildet ist, wobei der Rastblock (20) und das Betätigungselement (9) vom Fixierelement (15) umgriffen sind und/oder im Fixierelement (15) mindestens teilweise aufgenommen sind.

14. Stockgriff (1) nach einem der Ansprüche 8-13 mit einer Handhaltevorrichtung (70) nach einem der Ansprüche 1-7 oder Stock, insbesondere ein Skistock, ein Nordic-Walking-Stock, ein Langlaufstock oder ein Wanderstock, mit einem Stockgriff (1) nach einem der Ansprüche 8-13, und vorzugsweise mit einer am Stockgriff (1) befestigbaren Handhaltevorrichtung (70) nach einem der Ansprüche 1-7.

## Claims

1. A hand-retaining device (70) for fastening on a pole handle (1), preferably for fastening on a pole handle (1) as claimed in one of claims 8 - 14, in particular in a preferred manner for a ski pole, a Nordic walking pole, a cross-country pole or a hiking pole, said hand-retaining device including an insertion opening (71) for the hand, a first exit opening (72) for the back of the hand and a second exit opening (73) for the thumb, wherein the hand-retaining device (70) also comprises a first strip (74) which is guided between the thumb and the other fingers and on which is provided a coupling element (79) which can be fastened in a releasable mechanism in a self-locking manner in or on the pole handle (1), wherein the first strip is realized in an elastic manner at least in regions on the exterior hand surface side (74a) of the coupling element (79) wherein the first strip (74) connects the hand outer surface side portion (76) of the hand holding device (70) and a hand inner surface side portion (77) of the hand holding device (70) and is attached to the hand holding device (70) at a first end of the first strip (74) and at a second end of the first strip (74), **characterized in that** the first strip (74) is in an area (87) between its attachment (66) in the hand outer surface side portion (76) of the hand holding device (70) at its first end and its attachment in the hand inner surface side portion of the hand holding device (70) at its second end, is not attached to the hand holding device (70), the hand holding device (70) further comprising, between thumb and other fingers, a second strip (75) connecting the hand outer surface side portion (76) of the hand holding device and the hand inner surface side portion (77) of the hand holding device, and wherein the first strip (74) overlays the second strip (75) to form a gap (78) between the second strip (75) and the hand outer surface side portion (76) of the hand holding device and the hand inner surface side portion (77) of the hand holding device.

2. The hand-retaining device (70) as claimed in claim 1, **characterized in that** the first strip (74) is formed from an elastic or flexible, preferably rubber-elastic material in a first region (74a) on the side of the exterior surface of the hand, and is formed from a non-elastic material on the side of the interior surface of the hand (74b).

3. The hand-retaining device as claimed in either of claims 1 - 2, **characterized in that** the first strip (74) is fastened, preferably sewn, on the hand-retaining device (70) on a first end of the first strip (74) and on a second end of the first strip (74), wherein preferably the first strip (74) at least in the region (87) of the coupling element (87), is not fastened on the hand-retaining device (70) preferably at least in a region (87) of the coupling element (79), and wherein, additionally preferably, the hand-retaining device (70), comprises a second strip (75) which connects a region (76) of the hand-retaining device on the side of the exterior surface of the hand and a region (77) of the hand-retaining device on the side of the interior surface of the hand in one piece.

4. The hand-retaining device (70) as claimed in one of claims 1 - 3, **characterized in that** in a region (76) of the hand-retaining device (70) on the side of the exterior surface of the hand, the hand-retaining device (70) is realized at least in part in multiple layers, wherein preferably the first strip (74) is fastened, preferably sewn, on the hand-retaining device (70) on its first end on the side of the exterior surface of the hand between a first material layer and a second material layer.

5. The hand-retaining device (70) as claimed in one of claims 1 - 4, **characterized in that** the first strip is fastened close to the insertion opening (71) for the hand on the region (76) of the hand-retaining device (70) on the side of the exterior surface of the hand, preferably at a maximum distance of between 0.5 and 5 cm, preferably a maximum distance of between 0.5 and 3 cm from the insertion opening (71) for the hand, and/or **in that** the first strip is fastened, preferably sewn, on the hand-retaining device (70) on its second end on the side of the interior surface of the hand.

6. The hand-retaining device as claimed in one of claims 1 - 5, **characterized in that** the coupling element (79) is realized as a toothed rigid element, a hook-like device or a preferably flexible strap or eye, wherein the coupling element (79) is realized in a particularly preferred manner as a flexible strap or eye, essentially produced from a low-stretch, where applicable plaited material, or from a braided or coated wire-like material.

7. The hand-retaining device (70) as claimed in one of claims 1 - 6, **characterized in that** the hand-retaining device (70) comprises a variably securable first fastening device (82) in the region between the insertion opening (71) and the first exit opening (72).

8. A pole handle (1) for a pole, in particular in a preferred manner for a ski pole, a Nordic walking pole, a cross-country pole or a hiking pole, said pole handle comprising a handle body (3) and a handle head (2) with a hook-like device (14) for the fastening of a hand-retaining device (70), particularly preferred for the fastening of a hand-retaining device as claimed in one of claims 1 - 7, in particular in the form of a hand strap or a glove, wherein the hook-like device (14) is fastened on a separate locking module (6) or forms part thereof, wherein the locking module (6) is insertable into a recess (4) which is accessible from one hand side (H) and/or from above, in particular a recess (4) of the handle head (2) which is accessible in the axial direction from above, and is fastenable in and/or on the handle head (2), wherein locking means (10, 11) which are displaceable or rotatable in and/or on the locking module (6) are arranged in such a manner that a strap-shaped, ring-shaped or eye-shaped device (79), which is essentially pushed from above into the hook-like device (14) and is provided on the hand-retaining device (70), is fixed in a self-locking manner in the hook-like device (14) and on the locking module (6), wherein the locking module (6) is fastened on the handle head (2) by means of at least one first cross pin (45), which is arranged transversely with respect to the longitudinal axis (56) of the pole handle (1), preferably additionally by means of a second cross pin (46), wherein preferably at least one of the cross pins (45, 46) serves at the same time for fastening a cover (12) on the handle head (2).

9. The pole handle (1) as claimed in claim 8, **characterized in that** the locking module (6) comprises a displaceably and/or rotatably mounted latching block (20), on or in which latching means (10, 11) are arranged, wherein preferably the locking module (6) additionally comprises an actuating element (9, 37) which is fastened on the latching block (20) and can be tilted against spring force by releasing the self-locking from the outside.

10. The pole handle (1) as claimed in one of claims 8 - 9, **characterized in that** the actuating element (9) is developed at least partially so as to form a contour on a top surface (67) of the handle head (2) and/or on a hand side (H) directed to the hand-retaining device (70), wherein a top surface (68) of the actuating element (9) on the top surface (67) of the handle head (2) in a rest position, and preferably also during an actuating movement of the actuating element (9), is integrated at least in part or in particular almost completely in an outside contour of the handle head (2), which extends in a substantially semicircular or arcuate manner from a tip (65) of the handle head (2) up to a boundary (69) between the handle head (2) and the handle body (3) on a hand side (H) of the handle head (2).

11. The pole handle (1) as claimed in one of claims 8 - 10, **characterized in that** the locking module (6) has an axial spiral spring (28) which is arranged in a cavity (5) of the handle body (3) and is tensioned downward for emergency release and the tension of which is able to be adjusted preferably by means of an adjusting nut (30).

12. The pole handle (1) as claimed in one of claims 8 - 11, **characterized in that** the latching means are realized in the form of a retaining lug (11), which in a preferred manner has a beveled flank in the insertion direction upward and which, in a position tensioned downward against the hook-like device (14), defines a region (59) for the strap-shaped, ring-shaped or eye-shaped device (33) which is restricted against a force, which in a preferred manner is adjustable, wherein preferably the retaining lug (11) is mounted so as to be displaceable, wherein displacement, thereby releasing the restricted region (59), against a defined and in a preferred manner adjustable force, is possible upward, and wherein in a preferred manner the force is ensured by means of a spring (35) or a resilient element.

13. The pole handle (1) as claimed in one of claims 8 - 12, **characterized in that** the locking module (6) comprises a fixing element (15), on which the hook-like device (14) is arranged, and comprises a latching block (20) on which the latching means (10, 11) are arranged and which is mounted downward in the direction of the longitudinal axis (56) of the pole handle (1) in the handle body (3) by means of an anchoring element (57), and comprises a rotatable and/or tiltable actuating element (9) which is realized for releasing the self-locking, wherein the latching block (20) and the actuating element (9) are engaged around by the fixing element (15) and/or are received at least in part in the fixing element (5).

14. The pole handle (1) as claimed in one of claims 8 - 13 having a hand-retaining device (70) as claimed in one of claims 1 - 7 or a pole, in particular a ski pole, a Nordic walking pole, a cross-country pole or a hiking pole, having a pole handle (1) as claimed in one of claims 8 - 13, and preferably having a hand-retaining device (70) as claimed in one of claims 1 - 7 which is fastenable on the pole handle (1).

## Revendications

1. Dispositif de retenue de main (70) destiné à être fixé à une poignée de bâton (1), de préférence destiné à être fixé à une poignée de bâton (1) selon l'une des revendications 8 à 13, en particulier de préférence pour un bâton de ski, un bâton de marche nordique, un bâton de ski de fond ou un bâton de randonnée, comportant une ouverture d'insertion (71) pour la main, une première ouverture de sortie (72) pour le dos de la main et une deuxième ouverture de sortie (73) pour le pouce, dans lequel le dispositif de retenue de main (70) comprend en outre une première bande (74) guidée entre le pouce et les autres doigts, bande sur laquelle est prévu un élément d'accouplement (79), lequel peut être fixé de manière encliquetable automatiquement dans ou sur la poignée de bâton (1) dans un mécanisme libérable, dans lequel la première bande est réalisée de manière élastique au moins dans certaines régions du côté de la face extérieure de la main (74a) de l'élément d'accouplement (79), dans lequel la première bande (74) relie la région (76) du côté de la face extérieure de la main du dispositif de retenue de main (70) et une région (77) du côté de la face intérieure de la main du dispositif de retenue de main (70), et est fixée au dispositif de retenue de main (70) à une première extrémité de la première bande (74) et à une deuxième extrémité de la première bande (74), **caractérisé en ce que** la première bande (74) n'est pas fixée au dispositif de retenue de main (70) dans une région (87) entre sa fixation (66) dans la région (76) du côté de la face extérieure de la main du dispositif de retenue de main (70) à sa première extrémité et sa fixation dans la région du côté de la face intérieure de la main du dispositif de retenue de main (70) à sa deuxième extrémité, le dispositif de retenue de main (70) comprenant en outre une deuxième bande (75) entre le pouce et les autres doigts, laquelle deuxième bande relie la région (76) du côté de la face extérieure de la main du dispositif de retenue de main et la région (77) du côté de la face intérieure de la main du dispositif de retenue de main, et la première bande (74) étant superposée à la deuxième bande (75) en formant un espace intermédiaire (78).

2. Dispositif de retenue de main (70) selon la revendication 1, **caractérisé en ce que** la première bande (74) est, dans une première région (74a) du côté de la face extérieure de la main, formée à partir d'une matière élastique ou extensible, de préférence présentant l'élasticité du caoutchouc, et est, du côté de la face intérieure de la main (74b) de l'élément d'accouplement (79), formée à partir d'une matière non élastique.

3. Dispositif de retenue de main selon l'une des revendications 1 et 2, **caractérisé en ce que** la première bande (74) est cousue sur le dispositif de retenue de main (70) à une première extrémité de la première bande (74) et à une deuxième extrémité de la première bande (74), la première bande (74) n'étant pas fixée au dispositif de retenue de main (70) au moins dans une région (87) de l'élément d'accouplement (79), la deuxième bande (75) reliant en outre de préférence d'un seul tenant la région (76) du côté de la face extérieure de la main du dispositif de retenue de main et la région (77) du côté de la face intérieure de la main du dispositif de retenue de main.

4. Dispositif de retenue de main (70) selon l'une des revendications 1 à 3, **caractérisé en ce que** le dispositif de retenue de main (70) est réalisé au moins partiellement en plusieurs couches dans une région (76) du côté de la face extérieure de la main du dispositif de retenue de main (70) et, de préférence, la première bande (74) étant fixée au dispositif de retenue de main (70), de préférence cousue sur celui-ci, à sa première extrémité du côté de la face extérieure de la main entre une première couche de matière et une deuxième couche de matière.

5. Dispositif de retenue de main (70) selon l'une des revendications 1 à 4, **caractérisé en ce que** la première bande est fixée à la région (76) du côté de la face extérieure de la main du dispositif de retenue de main (70) près de l'ouverture d'insertion (71) pour la main, de préférence à une distance d'au maximum 0,5 à 5 cm, de préférence d'au maximum 0,5 à 3 cm, de l'ouverture d'insertion (71) pour la main, et/ou **en ce que** la première bande est fixée au dispositif de retenue de main (70), de préférence cousue sur celui-ci, à sa deuxième extrémité du côté de la face intérieure de la main.

6. Dispositif de retenue de main selon l'une des revendications 1 à 5, **caractérisé en ce que** l'élément d'accouplement (79) est réalisé sous forme d'élément rigide denté, de dispositif de type crochet ou de boucle ou d'oeillet de préférence souple, l'élément d'accouplement (79) étant réalisé en particulier de préférence sous forme de boucle ou d'oeillet souple constitué(e) sensiblement d'une matière à faible extension éventuellement tressée, ou constitué(e) d'une matière non tressée ou filiforme revêtue.

7. Dispositif de retenue de main (70) selon l'une des revendications précédentes 1 à 6, **caractérisé en ce que** le dispositif de retenue de main (70) comprend, dans la région entre l'ouverture d'insertion (71) et la première ouverture de sortie (72), un premier dispositif de fixation (82) pouvant être fixé de manière variable.

8. Poignée de bâton (1) pour un bâton, en particulier de préférence pour un bâton de ski, un bâton de marche nordique, un bâton de ski de fond ou un bâton de randonnée, comprenant un corps de poignée (3) et une tête de poignée (2) dotée d'un dispositif (14) de type crochet pour la fixation d'un dispositif de retenue de main (70), en particulier de préférence pour la fixation d'un dispositif de retenue de main selon l'une des revendications 1 à 7, en particulier sous la forme d'une dragonne ou d'un gant, dans laquelle le dispositif (14) de type crochet est fixé à un module de fixation séparé (6) ou forme une partie de celui-ci, dans laquelle le module de fixation (6) peut être inséré dans un évidement (4) accessible du côté de la main (H) et/ou par le haut, en particulier dans un évidement (4), accessible par le haut dans la direction axiale, de la tête de poignée (2) et peut être fixé dans et/ou sur la tête de poignée (2), dans laquelle des moyens d'encliquetage (10, 11) coulissants ou rotatifs (6) sont disposés dans et/ou sur le module de fixation (6) de telle sorte qu'un dispositif (79) en forme de boucle, d'anneau ou d'oeillet, qui est prévu sur le dispositif de retenue de main (70) et introduit sensiblement par le haut dans le dispositif (14) de type crochet, soit fixé par encliquetage automatique dans le dispositif (14) de type crochet et sur le module de fixation (6), dans laquelle le module de fixation (6) est fixé à la tête de poignée (2) au moyen d'au moins une première goupille transversale (45) disposée transversalement à l'axe longitudinal (56) de la poignée de bâton (1), et en outre au moyen d'une deuxième goupille transversale (46), dans laquelle au moins l'une des goupilles transversales (45, 46) sert en même temps à la fixation d'un couvercle (12) sur la tête de poignée (2).

9. Poignée de bâton (1) selon la revendication 8, **caractérisée en ce que** le module de fixation (6) comprend un bloc d'encliquetage (20) monté de manière coulissante et/ou rotative, sur ou dans lequel des moyens d'encliquetage (10, 11) sont disposés, le module de fixation (6) comprenant de préférence en outre un élément d'actionnement (9, 37) qui est fixé au bloc d'encliquetage (20) et peut être basculé depuis l'extérieur à l'encontre de la force élastique en libérant l'encliquetage automatique.

10. Poignée de bâton (1) selon l'une des revendications 8 et 9, **caractérisée en ce que** l'élément d'actionnement (9) est configuré de manière à former un contour au moins partiellement sur un côté supérieur (67) de la tête de poignée (2) et/ou sur un côté de la main (H) orienté vers le dispositif de retenue de main (70), un côté supérieur (68) de l'élément d'actionnement (9) sur le côté supérieur (67) de la tête de poignée (2) étant, dans une position de repos et de préférence également pendant un mouvement d'actionnement de l'élément d'actionnement (9), intégré au moins partiellement ou en particulier presque complètement dans un contour extérieur de la tête de poignée (2), lequel s'étend sensiblement en forme de demi-cercle ou d'arc d'une pointe (65) de la tête de poignée (2) jusqu'à une limite (69) entre la tête de poignée (2) et le corps de poignée (3) sur un côté de la main (H) de la tête de poignée (2).

11. Poignée de bâton (1) selon l'une des revendications 8 à 10, **caractérisée en ce que** le module de fixation (6) comporte un ressort spiral (28) axial disposé dans une cavité (5) du corps de poignée (3), lequel ressort est serré vers le bas pour le relâchement de secours et sa tension peut être réglée de préférence par le biais d'un écrou de réglage (30).

12. Poignée de bâton (1) selon l'une des revendications 8 à 11, **caractérisée en ce que** les moyens d'encliquetage sont réalisés sous la forme d'un ergot de retenue (11), lequel comporte un flan biseauté de préférence dans le sens d'insertion vers le haut, et lequel définit vers le bas, dans la position serrée contre le dispositif (14) de type crochet, une région (59) limitée par rapport à une force de préférence réglable pour le dispositif (33) en forme de boucle, d'anneau ou d'oeillet, l'ergot de retenue (11) étant de préférence monté de manière coulissante, un coulissement vers le haut à l'encontre d'une force définie et de préférence réglable avec libération de la région (59) limitée étant rendu possible, et la force étant de préférence assurée par le biais d'un ressort (35) ou d'un élément élastique.

13. Poignée de bâton (1) selon l'une des revendications 8 à 12, **caractérisée en ce que** le module de fixation (6) comprend un élément de fixation (15) sur lequel le dispositif (14) de type crochet est disposé, et comprend un bloc d'encliquetage (20) sur lequel les moyens d'encliquetage (10, 11) sont disposés et lequel est monté dans le corps de poignée (3) vers le bas dans la direction de l'axe longitudinal (56) de la poignée de bâton (1) au moyen d'un élément d'ancrage (57) et comprend un élément d'actionnement (9) pouvant tourner et/ou basculer, lequel est réalisé pour libérer l'encliquetage automatique, l'élément de fixation (15) venant en prise autour du bloc d'encliquetage (20) et de l'élément d'actionnement (9) et/ou ceux-ci étant reçus au moins partiellement dans l'élément de fixation (15).

14. Poignée de bâton (1) selon l'une des revendications 8 à 13, comprenant un dispositif de retenue de main (70) selon l'une des revendications 1 à 7 ou bâton, en particulier bâton de ski, bâton de marche nordique, bâton de ski de fond ou bâton de randonnée, comprenant une poignée de bâton (1) selon l'une des revendications 8 à 13, et de préférence comprenant un dispositif de retenue de main (70), pouvant être fixé à la poignée de bâton (1), selon l'une des revendications 1 à 7.
